# EUROPÄISCHE PATENTSCHRIFT

(11) **EP 1 818 298 B1**
(45) Veröffentlichungstag und Bekanntmachung des Hinweises auf die Patenterteilung: **02.03.2011**
(21) Anmeldenummer: 06124865.4
(22) Anmeldetag: 28.11.2006
(51) Int. Cl.: B65H 19/28

(54) **Verfahren und Vorrichtung zum Wickeln von Teilmaterialbahnen auf Rollenkerne zu Teilmaterialbahnrollen**
Method and device for winding partial material webs on cores to partial material web rolls
Méthode et dispositif pour enrouler des bandes de parties de matériau sur des noyaux, pour former des rouleaux de partie de matériau

(30) Priorität: 10.02.2006 DE 102006000060
(43) Veröffentlichungstag der Anmeldung: 15.08.2007
(73) Patentinhaber: Voith Patent GmbH, 89522 Heidenheim (DE)
(72) Erfinder: Hehner, Reinhard, 42781, Haan (DE); Klupp, Alexander, 41812, Erkelenz (DE); Koronai, Andreas, 73266, Bissingen (DE); Maurer, Jörg, 89555, Steinheim (DE); Schorzmann, Frank, 02995-000, Sao Paulo (BR); Webers, Uwe, 47239, Duisburg (DE)

(56) Entgegenhaltungen:
- EP-A- 0 930 261
- DE-A1- 10 309 047
- DE-A1- 10 343 453
- DE-C1- 3 832 601

## Beschreibung

Die Erfindung betrifft ein Verfahren zum Wickeln von Teilmaterialbahnen auf Rollenkerne zu Teilmaterialbahnrollen, die in mindestens zwei Wickelpositionsgruppen axial versetzt zueinander an unterschiedlichen Umfangspositionen an einer gemeinsamen Zentralwalze anliegen, bei dem die Teilmaterialbahnen bei Erreichen eines vorbestimmten Durchmessers der Teilmaterialbahnrollen geschnitten und an neue Rollenkerne überführt werden, die an die Zentralwalze bei Ausbildung neuer Nips angelegt werden.

Weiterhin betrifft die Erfindung eine Vorrichtung zum Wickeln von Teilmaterialbahnen auf Rollenkerne zu Teilmaterialbahnrollen, die in mindestens zwei Wickelpositionsgruppen axial versetzt zueinander an unterschiedlichen Umfangspositionen an einer gemeinsamen Zentralwalze anliegen, bei dem die Teilmaterialbahnen bei Erreichen eines vorbestimmten Durchmessers der Teilmaterialbahnrollen geschnitten und an neue Rollenkerne überführt werden, die an die Zentralwalze bei Ausbildung neuer Nips angelegt werden.

Die Erfindung soll im Folgenden anhand einer Papierbahn als Beispiel für eine Materialbahn in Ausgestaltung einer Teilmaterialbahn beschrieben werden. Sie ist jedoch nicht darauf beschränkt. Ähnliche Probleme ergeben sich auch beim Schneiden von papierähnlichen Produkten, wie beispielsweise Karton, oder von Folien aus Kunststoff oder Metall.

Papierbahnen werden heute vielfach auf Papiermaschinen produziert, deren Arbeitsbreite größer ist als die von den Verwendern, beispielsweise Druckereien, gewünschte Breite. Aus diesem Grund müssen die Papierbahnen in einem der letzten Herstellungsschritte auf die entsprechende Breite geschnitten und anschließend aufgerollt oder aufgewickelt werden. Hierbei entstehen immer mindestens zwei, in der Regel aber noch mehr Teilmaterialbahnrollen. Zum Aufwickeln dieser Teilmaterialbahnrollen sind zwei verschiedenen Möglichkeiten bekannt.

Zum einen können alle Teilmaterialbahnrollen axial nebeneinander in einem gemeinsamen Wickelbett gewickelt werden, das durch zwei oder mehr Tragwalzen gebildet ist. Diese Wickeln erfolgt also nach dem Tragwalzenprinzip.

Ein anderes Prinzip ist das so genannte Stützwalzenprinzip, bei dem die einzelnen Teilmaterialbahnrollen an ihrem Rollenkern gehalten werden. Zum Einstellen der Wickelhärte, die unter anderem durch den Anpressdruck beim Wickeln bestimmt wird, liegen die Teilmaterialbahnrollen an einer Andruckwalze an. Wenn man diese Andruckwalze für alle Teilmaterialbahnrollen gemeinsam verwendet, so spricht man auch von einer Zentralwalze.

Es liegt auf der Hand, dass dann, wenn die Teilmaterialbahnrollen an ihren Stirnseiten gehalten werden, ein gewisser Abstand der Teilmaterialbahnrollen in Axialrichtung notwendig ist. Aus diesem Grunde werden mehrere, in der Regel zwei, Wickelpositionsgruppen vorgesehen, die an der Zentralwalze in unterschiedlichen Winkelpositionen angeordnet sind. Die Teilmaterialbahnrollen der unterschiedlichen Wickelpositionsgruppen sind auf Lücke zueinander angeordnet.

Auch dieses Wickelprinzip hat sich im Grunde bestens bewährt. Eine der verbleibenden Probleme entsteht aber dann, wenn die einzelnen Teilmaterialbahnrollen ihren gewünschten Durchmesser erreicht haben und man deswegen die Teilmaterialbahnen von der fertig gewickelten Teilmaterialbahnrolle auf eine neuen Rollenkern überleiten oder überführen will. Dieser Fall tritt relativ häufig auf, vor allem dann, wenn die geschnittene Materialbahn von einer Jumbo- oder Mutterrolle stammt, die eine wesentlich größere Länge der Materialbahn aufnimmt als die Länge der Teilmaterialbahnen auf den Teilmaterialbahnrollen. Die Schwierigkeit liegt darin, dass der Weg von der Schnittstelle, an der die Teilmaterialbahnen geschnitten werden, bis zu eine einzelnen Wickelpositionen unterschiedlich lang ist. Man muss daher die einzelnen Teilmaterialbahnen vielfach einzeln handhaben, was relativ umständlich ist. Entweder schneidet man die Teilmaterialbahnen so ab, dass die erste Wickelpositionsgruppe erreicht wird. Man muss dann die Teilmaterialbahnrollen in der ersten Wickelpositionsgruppe langsam anwickeln, bis die übrigen Teilmaterialbahn die zweite Wickelpositionsgruppe (und weitere) erreicht haben. Erst dann lässt sich der Wickelvorgang wie gewohnt fortsetzen. Oder man führt sämtliche Teilmaterialbahnen bis in die letzte Wickelpositionsgruppe (in der Regel die zweite) und muss dann die der ersten Wickelpositionsgruppe zugeordneten Teilmaterialbahnen entsprechend kürzen.

Die deutsche Patentschrift DE 38 32 601 C1 offenbart eine Wickelmaschine, wobei das Verfahren gemäß dem Oberbegriff des Anspruchs 1 offenbart ist.

Aus der deutschen Offenlegungsschrift DE 198 01 874 A1 ist ein Verfahren und eine Vorrichtung zum Wickeln von Teilbahnen zu Teilbahnrollen bekannt, wobei die Teilbahnrollen in mindestens zwei Wickelpositionsgruppen axial versetzt zueinander an unterschiedlichen Umfangspositionen an einer gemeinsamen Zentralwalze anliegen. Die Teilmaterialbahnen werden bei Erreichen eines vorbestimmten Durchmessers der Teilmaterialbahnrollen geschnitten und an neue Rollenkerne überführt. Bei einem Wickeln nach diesem Prinzip soll der Rollenwechsel beim Wickeln in unterschiedlichen Wickelpositionsgruppen vereinfacht werden. Hierzu werden die Teilbahnen im Berührungsbereich der Teilbahnrollen mit der Zentralwalze geschnitten und zwar durch eine Schneideinrichtung, die sich axial über alle Wickelpositionen erstreckt und die um die Zentralwalze herum durch alle Wickelpositionsgruppen verschwenkbar ist. Von Nachteil ist hierbei, dass die Schneideinrichtung in die verschiedenen Wickelpositionsgruppen verschwenkt werden muss, um einen gegenüber dem Stand der Technik vereinfachten Rollenwechsel zu erreichen. Hierfür muss überdies die Verschenkeinrichtung aufwendig ausgebildet sein, wobei ihre Positionierung letztendlich einen nicht unwesentlichen Einfluss auf die Qualität des Rollenwechsels ausübt.

Der Erfindung liegt die Aufgabe zugrunde, den Rollenwechsel beim Wickeln von Teilmaterialbahnen auf Rollenkerne zu Teilmaterialbahnrollen prozesssicher zu vereinfachen, insbesondere die dafür benötigte Zeit merklich zu verkürzen.

Diese Aufgabe wird erfindungsgemäß bei einem Verfahren der eingangs genannten Art dadurch gelöst, dass in mindestens einem Randbereich der Teilmaterialbahn mindestens ein Überführstreifen mittels mindestens einer vor dem neuen Nip in Laufrichtung der Teilmaterialbahn angeordneten Trenneinrichtung, vorzugsweise einer Quertrenneinrichtung, ausgebildet wird, dass mindestens ein Initialtrennstück zwischen den Überführstreifen und die Zentralwalze mittels mindestens einer Abgabeeinrichtung derart eingebracht wird, dass ein Bereich des eingebrachten Initialtrennstücks nicht von dem Überführstreifen überdeckt wird, dass das mindestens eine Initialtrennstück nach Erreichen eines von der Zentralwalze und des neuen Rollenkerns gebildeten neuen Nips zumindest vorübergehend in dem nicht überdeckten Bereich mit einem den neuen Rollenkern führenden Führungskopf verbunden wird und dass spätestens am Ablaufpunkt der Teilmaterialbahn von dem neuen Rollenkern eine Trennung der Teilmaterialbahn durch das mindestens eine Initialtrennstück bewirkt und/oder ermöglicht wird, wodurch mindestens ein neuer, an das Initialtrennstück und den, den neuen Rollenkern 3N führenden Führungskopf 28 gebundener Teilmaterialbahnanfang gebildet wird.

Durch das gezielte Einbringen mindestens eines Initialtrennstücks zwischen den mindestens einen Überführstreifen und die Wickelwalze, welches nach Erreichen des Nips in dem von dem Überführstreifen der Teilmaterialbahn nicht überdeckten Bereich mit einem den neuen Rollenkern führenden Führungskopf verbunden wird, und das definierte Trennen des Überführstreifens durch das Initialtrennstück unter Ausbildung eines neuen, an das Initialtrennstück und den neuen Rollenkern gebundenen Teilmaterialbahnanfangs werden die bekannten Nachteile des Stands der Technik gänzlich vermieden.

Insbesondere wird durch die definierte und sichere Ausbildung des mindestens einen gebundenen Teilmaterialbahnanfangs ein absolut sauberer Wickelbeginn gewährleistet, der eine der wichtigsten Voraussetzung für einen optimalen Wickelaufbau und eine geringe Ausschussmenge darstellt. Gleichzeitig wird mit dem nur wenige Verfahrensschritte umfassenden Verfahren die höchste Reproduzierbarkeit und damit verbundene Zuverlässigkeit beim Überführen von laufenden Teilmaterialbahnen auf neue Rollenkerne bei äußerst günstigen Investitions- und Verfahrenskosten erzielt.

In einer ersten erfindungsgemäßen Ausgestaltung wird vorgeschlagen, dass in den beiden Randbereichen der Teilmaterialbahn je ein Überführstreifen erzeugt wird. Mittels dieser Ausgestaltung wird eine verkürzte Zeitdauer für das Überführen der Teilmaterialbahn erreicht, wodurch die dabei zwangsläufig anfallende Ausschussmenge reduziert wird. Durch die am Rollenanfang gegebene Symmetrie wird auch ein im Allgemeinen unerwünschter konischer Rollenaufbau vermieden.

In weiterer Ausführung der Erfindung wird ein Initialtrennstück verwendet, welches in dem von der Teilmaterialbahn nicht überdeckten Bereich mit Mitteln versehen ist, mit denen spätestens bei Erreichen des von der Zentralwalze und dem neuen Rollenkern gebildeten neuen Nips durch das Initialtrennstück, eine zumindest vorübergehende, ausreichend feste Verbindung zwischen dem Initialtrennstück und dem neuen Rollenkern hergestellt wird. Mit diesen erfindungsgemäßen Mitteln wird beispielsweise eine Klebstoff-, Vulkanisations-, Klettverschluss-, Saugknopf-, Formschluss-, Reibschluss- oder Schweißverbindung oder eine magnetische oder elektrostatische Verbindung mit dem neuen Rollenkern hergestellt. All diesen Mitteln ist gemeinsam, dass sie sich durch ein gutes Kosten-Nutzen-Verhältnis auszeichnen und überdies noch eine überdurchschnittliche Prozesssicherheit aufweisen.

Weiterhin wird ein Initialtrennstück verwendet, welches in dem von der Teilmaterialbahn überdeckten Bereich mindestens einen adhäsiven Bereich aufweist, um mindestens eine vorübergehende Verbindung zwischen der Teilmaterialbahn beziehungsweise zwischen dem neuen Teilmaterialbahnanfang und dem Initialtrennstück herzustellen.

Um keinen merklichen Durchmesserzuwachs zu erzielen, wird vorzugsweise ein Initialtrennstück mit einer Dicke im Bereich von 0,5 bis 0,05 mm, vorzugsweise im Bereich von 0,25 bis 0,1 mm, verwendet. Diese Dicke stellt sicher, dass keine Markierungen in der Teilmaterialbahn aufgrund des Initialtrennstücks entstehen.

Ferner wird ein als ein Formstück ausgebildetes Initialtrennstück verwendet, welches aus einem Kunststoff, einem Metall, einem textilen Werkstoff, einem reißfesten Faserstoff, insbesondere Papier, oder mindestens einer Werkstoffkombination besteht. Durch dieses Formstück wird die Handhabung des Initialtrennstücks wesentlich erleichtert, ohne dabei jedoch die Übergabe der laufenden Teilmaterialbahn auf einen neuen Rollenkern negativ zu beeinflussen.

Auch kann das Initialtrennstück als ein vorzugsweise leicht lösbarer Teil eines Trägers ausgebildet sein.

Alternativ kann das Initialtrennstück vor dem Einbringen zwischen die Teilmaterialbahn und die Zentralwalze mittels einer relativ leicht lösbaren Verbindung auf mindestens einem Träger angebracht werden, wobei der mindestens eine Träger nach Verlassen des neuen Nips in idealer Weise weder mit dem neuen Teilmaterialbahnanfang noch mit dem neuen Rollenkern mitgeführt wird.

Damit der mindestens eine neue Teilmaterialbahnanfang vorzugsweise definiert gebildet wird, wird das Initialtrennstück mit Mitteln zum Stanzen, Schneiden, Perforieren oder Prägen der Teilmaterialbahn versehen, mit denen spätestens am Ablaufpunkt der Teilmaterialbahn von dem neuen Rollenkern die Teilmaterialbahn derart geschwächt oder gar durchtrennt wird, so dass mindestens ein neuer Teilmaterialbahnanfang vorzugsweise definiert gebildet wird.

In weiteren bevorzugten Ausgestaltungsmöglichkeiten wird das Initialtrennstück mittels mindestens einer Abgabeeinrichtung im Wesentlichen direkt oder indirekt zwischen die Teilmaterialbahn und die Zentralwalze eingebracht.

Beim direkten Einbringen kann das Initialtrennstück bei einer von der Teilmaterialbahn nicht umschlungenen Zentralwalze mittels mindestens einer Abgabeeinrichtung im Wesentlichen direkt in den neuen Nip eingebracht werden. Hingegen kann beim indirekten Einbringen das Initialtrennstück zunächst unterseitig auf die Teilmaterialbahn aufgebracht und danach mittels der Teilmaterialbahn zwischen die Teilmaterialbahn und die Zentralwalze eingebracht werden oder es kann zunächst bei temporärer Verbindung auf die Mantelfläche der Zentralwalze aufgebracht und danach mittels der Zentralwalze zwischen die Teilmaterialbahn und die Zentralwalze eingebracht werden.

Alle diese genannten Einbringungsorte und -möglichkeiten haben das Ziel einer möglichst schnellen und prozesssicheren Übergabe der laufenden Teilmaterialbahn auf einen neuen Rollenkern.

Bei den genannten Einbringungsarten wird die temporäre Verbindung bevorzugt mittels mindestens einer Klebefläche, mittels elektrostatischer Kräfte, mittels magnetischer Kräfte, mittels Vakuumbeaufschlagung der Zentralwalze, mittels Klettverschluss oder mittels mindestens einer Saugknopfkoppelung hergestellt.

In vorteilhafter Weise wird die Breite des auf den neuen Rollenkern überführten Teilmaterialbahnanfangs vorzugsweise mittels einer zweiten Trenneinrichtung derart vergrößert, dass die gesamte Teilmaterialbahn auf den neuen Rollenkern überführt wird. Dabei wird die zweite Trenneinrichtung in einer zur Teilmaterialbahn etwa parallelen Ebene relativ zur Teilmaterialbahn bewegt, vorzugsweise zumindest im Wesentlichen senkrecht zur Laufrichtung der Teilmaterialbahn, so dass schräge Trennlinien erzeugt werden. Mittels dieser Ausgestaltungen wird eine verkürzte Zeitdauer für die Übergabe einer laufenden Teilmaterialbahn auf einen neuen Rollenkern erreicht, wodurch die dabei zwangsläufig anfallende Ausschussmenge reduziert wird. Durch die am Wickelanfang gegebene Symmetrie wird auch ein im Allgemeinen unerwünschter konischer Wickelaufbau vermieden.

Unter Berücksichtigung von prozesstechnischen Aspekten wird durch das Initialtrennstück die letzte Einrichtung und/oder das letzte Element - in Laufrichtung der Teilmaterialbahn gesehen - zum Trennen und/oder zum Überführen der Teilmaterialbahn auf einen neuen Rollenkern gebildet.

Weiterhin werden bei Erreichen eines jeweiligen vorbestimmten Durchmessers der Teilmaterialbahnrollen die Teilmaterialbahnen bevorzugt individuell geschnitten und an die jeweiligen neuen Rollenkerne überführen oder sie werden nacheinander, vorzugsweise von der Antriebsseite zu der Nichtantriebsseite oder von der Nichtantriebsseite zu der Antriebsseite, geschnitten und an die jeweiligen neuen Rollenkerne überführen oder sie werden gruppenweise, vorzugsweise innerhalb der Wickelpositionsgruppe, geschnitten und an die jeweiligen neuen Rollenkerne überführen oder sie werden gleichzeitig geschnitten und an die jeweiligen neuen Rollenkerne überführen werden. Die Verwendung der genannten Möglichkeiten hängt grundlegend vom jeweiligen Anwendungsfall ab, wobei ihnen allen jedoch gemeinsam ist, dass sie sich durch ein gutes Kosten-Nutzen-Verhältnis auszeichnen und überdies noch eine überdurchschnittliche Prozesssicherheit aufweisen.

Die erfindungsgemäße Aufgabe wird erfindungsgemäß bei einer Vorrichtung der eingangs genannten Art dadurch gelöst, dass mindestens eine Trenneinrichtung, vorzugsweise eine Quertrenneinrichtung, vor dem neuen Nip in Laufrichtung der Teilmaterialbahn zum Ausbilden mindestens eines Überführstreifens angeordnet ist und dass mindestens eine Abgabeeinrichtung zum Einbringen des mindestens einen Initialtrennstücks zwischen den mindestens einen Überführstreifen und die Zentralwalze derart angeordnet ist, dass das mindestens eine Initialtrennstück im Wesentlichen direkt oder indirekt zwischen den Überführstreifen und den, den neuen Rollenkern führenden Führungskopf einbringbar ist.

Hierbei werden die bereits für das erfindungsgemäße Verfahren angegebenen Vorteile erzielt.

Weitere bevorzugte Ausführungsformen der erfindungsgemäßen Vorrichtung sind in den Unteransprüchen angegeben.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1: eine schematisierte Seitenansicht einer erfindungsgemäßen Vorrichtung;
- Figur 2: eine ausschnittsweise Draufsicht auf die erfindungsgemäße Vorrichtung der Figur 1;
- Figuren 3 bis 7:: schematisierte und perspektivische Teildarstellungen einer weiteren Ausführungsform einer erfindungsgemäßen Vorrichtung;
- Figur 8:: eine schematisierte Draufsicht auf eine Ausführungsform einer erfindungsgemäßen Vorrichtung;
- Figur 9:: eine schematisierte und perspektivische Teildarstellung einer weiteren Ausführungsform einer erfindungsgemäßen Vorrichtung; und
- Figuren 10 bis 12:: schematisierte und perspektivische Darstellungen von möglichen Ausführungsformen eines erfindungsgemäßen Initialtrennstücks.

Einige in der nachfolgenden Beschreibung verwendete Begriffe werden folgendermaßen definiert:
- Eine Trenneinrichtung ist eine Einrichtung, die mindestens ein Schneidelement aufweist, mit dem mindestens eine Trennung oder mindestens eine Schwächung einer Teilmaterialbahn erzeugbar ist;
- eine Trenneinrichtung, insbesondere ein Quertrenneinrichtung, ist eine Einrichtung, die mindestens ein Schneidelement aufweist, mit dem mindestens eine, in ihrer Position vorzugsweise quer zur Laufrichtung einer Teilmaterialbahn gesehen, veränderbare Trennung oder Schwächung der Teilmaterialbahn erzeugbar ist;
- ein Nip ist ein Bereich einer Zentralwalze, in welchem diese einen Einfluss auf eine Teilmaterialbahnrolle oder einen neuen Rollenkern ausüben kann;
- ein neuer Nip zwischen der Zentralwalze und dem neuen Rollenkern ist im Sinne der vorliegenden Erfindung auch dann gegeben, wenn diese einen zum Herstellen einer Verbindung zwischen einem Initialtrennstück und dem neuen Rollenkern geeigneten Spalt bilden; und
- eine Initialumdrehung ist die erste Vollumdrehung eines neuen Rollenkerns nach einer erfolgten Verbindung zwischen einem Initialtrennstück und einem neuen Rollenkern.

Die Figur 1 zeigt eine schematisierte Seitenansicht einer Vorrichtung 1 zum Wickeln von Teilmaterialbahnen 2 auf Rollenkerne 3 zu Teilmaterialbahnrollen 4, an einer gemeinsamen Zentralwalze 5 anliegen.

Der Vorrichtung 1 ist in Laufrichtung L (Pfeil) der Teilmaterialbahnen 2 eine Rollenschneideinrichtung 6 vorgeordnet. Sie weist einen Zuführabschnitt 7 auf, in dem eine üblicherweise maschinenbreite Materialbahn 8, beispielsweise eine von einer Jumbo- oder Mutterrolle abgewickelte Papier- oder Kartonbahn, zugeführt wird. Die Materialbahn 8 durchläuft dann einen Schneidabschnitt 9, in dem sie durch an sich bekannte Mittel, beispielsweise Schneidmesser 10, 11, in mehrere Teilmaterialbahnen 2 unterteilt wird. Die Schneidmesser 10, 11 schneiden die anschließend über eine weitere Walze 12 geführte Materialbahn 8 hierbei in Längsrichtung. Hierzu ist eine gewisse Zugkraft erforderlich, die über die Zentralwalze 5 aufgebracht wird. Dabei werden die auf den Rollenkernen 3 gebildeten Teilmaterialbahnrollen 4 bei Ausbildung eines jeweiligen Nips N1 so stark gegen die Oberfläche der Zentralwalze 5 gedrückt, dass der dabei entstehende Reibschluss ausreicht, um die zum Schneiden der Materialbahn 8 in Teilmaterialbahnen 2 notwendige Zugkraft zu übertragen.

Die Teilmaterialbahnen 2 werden nun zu Teilmaterialbahnrollen 4 aufgewickelt. Teilmaterialbahnrollen 4A, 4B benachbarter Teilmaterialbahnen 2 sind hierbei axial versetzt zueinander in zwei Wickelpositionsgruppen A, B an zwei unterschiedlichen Umfangspositionen PA, PB angeordnet. In jeder Wickelpositionsgruppe A, B haben die einzelnen Teilmaterialbahnen 2 einen gewissen axialen Abstand zueinander, können im Übrigen aber die gleiche oder annähernd gleiche Wickelachse 13, 14 aufweisen. Die Teilmaterialbahnrollen 4 der beiden Wickelpositionsgruppen A, B sind zueinander auf Lücke angeordnet.

Während die Teilmaterialbahnen 2, die in der Umfangsposition PA aufgewickelt werden, die Zentralwalze 5 um etwa 60° umschlingen, sind die Teilmaterialbahnen 2, die in der Umfangsposition PB aufgewickelt werden über etwa 240° um die Zentralwalze 5 geführt.

Die Teilmaterialbahnrollen 4 werden auf angetriebene Rollenkerne 3 aufgewickelt, beispielsweise durch eingefahrene Führungsköpfe 18, die ihrerseits wiederum einen Antrieb aufweisen. Dies ist lediglich schematisch in der Figur 1 angedeutet.

Hat nun eine Teilmaterialbahnrolle 4 einen vorbestimmten Durchmesser D erreicht, so wird ein neuer, lediglich für die Wickelpositionsgruppe 4A dargestellter Rollenkern 3N vorzugsweise mittels einer nicht dargestellten Antriebseinrichtung vorbeschleunigt und in Kontakt mit der Zentralwalze 5 unter Ausbildung eines neuen Nips N2 gebracht. Danach wird die Teilmaterialbahn 2 geschnitten, um sie auf den neuen Rollenkern 3N zu überführen.

Dabei ist vorgesehen, dass in mindestens einem Randbereich R der Teilmaterialbahn 2 mindestens ein Überführstreifen 21 mittels mindestens einer vor dem neuen Nip N2 in Laufrichtung L (Pfeil) der Teilmaterialbahn 2 angeordneten Trenneinrichtung 15, vorzugsweise einer Quertrenneinrichtung 18, ausgebildet wird, dass mindestens ein Initialtrennstück 16 zwischen den Überführstreifen 21 und die Zentralwalze 5 mittels mindestens einer Abgabeeinrichtung 19 derart eingebracht wird, dass ein Bereich 16.A des eingebrachten Initialtrennstücks 16 nicht von dem Überführstreifen 21 überdeckt wird, dass das mindestens eine Initialtrennstück 16 nach Erreichen eines von der Zentralwalze 5 und des neuen Rollenkerns 3N gebildeten neuen Nips N2 zumindest vorübergehend in dem nicht überdeckten Bereich 16.A mit einem den neuen Rollenkern 3N führenden Führungskopf 28 verbunden wird und dass spätestens am Ablaufpunkt AP der Teilmaterialbahn 2 von dem neuen Rollenkern 3N eine Trennung 20 der Teilmaterialbahn 2 durch das mindestens eine Initialtrennstück 16 bewirkt und/oder ermöglicht wird, wodurch mindestens ein neuer, an das Initialtrennstück 16 und den neuen Rollenkern 3N gebundener Teilmaterialbahnanfang 17 gebildet wird.

In der Ausführung der Figur 1 ist die Trenneinrichtung 15, 18 oberseitig der Teilmaterialbahn 2 angeordnet. Hingegen ist die Abgabeeinrichtung 19 derart angeordnet, dass das Initialtrennstück 16 zunächst unterseitig auf die Teilmaterialbahn 2 aufgebracht wird und danach mittels der Teilmaterialbahn 2 zwischen die Teilmaterialbahn 2 und die Zentralwalze 5 einbringbar ist. Die Abgabeeinrichtung 19 weist beispielsweise die Form und die Funktion eines Papiermagazins eines Plotters oder eines Druckers mit Multi- oder Einzelblattabgabe auf.

Die Figur 2 zeigt nun eine ausschnittsweise Draufsicht auf die in der Figur 1 in schematischer Seitenansicht dargestellte Vorrichtung 1 zum Wickeln von Teilmaterialbahnen 2 auf Rollenkerne 3 zu Teilmaterialbahnrollen 4, an einer gemeinsamen Zentralwalze 5 anliegen. Die Rollenkerne 3 sind durch eingefahrene Führungsköpfe 18, die ihrerseits einen Antrieb aufweisen, angetrieben. Derartige Führungsköpfe 18 sind dem Fachmann aus einer Vielzahl von praktischen Anwendungen und Druckschriften bestens bekannt.

Es ist ersichtlich, dass die Teilmaterialbahnrollen 4A, 4B benachbarter Teilmaterialbahnen 2 hierbei axial versetzt zueinander in zwei Wickelpositionsgruppen A, B an zwei unterschiedlichen Umfangspositionen PA, PB angeordnet sind. In jeder Wickelpositionsgruppe A, B haben die einzelnen Teilmaterialbahnen 2 einen gewissen axialen Abstand zueinander, können im Übrigen aber die gleiche oder annähernd gleiche Wickelachse 13, 14 aufweisen.

Die Teilmaterialbahnrollen 4 der beiden Wickelpositionsgruppen A, B sind zueinander auf Lücke angeordnet.

Die Teilmaterialbahnen 2 können nun bei Erreichen eines jeweiligen vorbestimmten Durchmessers D der Teilmaterialbahnrollen 4 individuell geschnitten und an die jeweiligen neuen Rollenkerne 3 überführt werden. Sie können aber auch insbesondere bei Erreichen eines jeweiligen vorbestimmten Durchmessers D der Teilmaterialbahnrollen 4 nacheinander, vorzugsweise von der Antriebsseite zu der Nichtantriebsseite oder von der Nichtantriebsseite zu der Antriebsseite, geschnitten und an die jeweiligen neuen Rollenkerne 3 überführt werden. Zudem können sie aber auch insbesondere bei Erreichen eines jeweiligen vorbestimmten Durchmessers D der Teilmaterialbahnrollen 4 gruppenweise, vorzugsweise innerhalb der Wickelpositionsgruppe A, B, geschnitten und an die jeweiligen neuen Rollenkerne 3 überführt werden. Oder sie können insbesondere bei Erreichen eines jeweiligen vorbestimmten Durchmessers D der Teilmaterialbahnrollen 4 gleichzeitig geschnitten und an die jeweiligen neuen Rollenkerne 3 überführt werden. Welches Verfahren zum Überführen der einzelnen Teilmaterialbahnen 2 nun verwendet wird, ist primär vom Verwendungszweck abhängig. Dabei spielen insbesondere Überführungszeiten, Zykluszeiten, Raumverhältnisse, Anschaffungskosten, Betriebskosten und dergleichen eine nicht zu vernachlässigende Rolle.

Die Figuren 3 bis 7 zeigen schematisierte und perspektivische Teildarstellungen einer Vorrichtung 1 gemäß einer ersten erfindungsgemäßen Ausführungsform, wobei der konstruktive Aufbau samt Regelungstechnik prinzipiell dem der Vorrichtung 1 der Figur 1 entspricht, womit ein Bezug auf die Figur 1 genommen wird.

Es ist anzumerken, dass es sich bei den Figuren 3 bis 7 lediglich um Teildarstellungen einer Vorrichtung 1 handelt. Fortwährend ist immer nur eine auf einem Rollenkern 3 durch eine zulaufende Teilmaterialbahn 2 gebildete Teilmaterialbahnrolle 4 dargestellt, die mit der ausschnittsweise dargestellten Zentralwalze 5 einen Nip N1 bildet.

Wenn nunmehr, wie in Figur 3 dargestellt, die Teilmaterialbahnrolle 4 einen vorbestimmten Durchmesser D erreicht hat, wird ein neuer Rollenkern 3N vorzugsweise mittels eines eingefahrenen Führungskopfes 18 vorbeschleunigt und in Kontakt mit der Zentralwalze 2 unter Ausbildung eines neuen Nips N2 gebracht. Danach wird üblicherweise in die laufende Teilmaterialbahn 2 vor oder auf der Zentralwalze 5 mindestens eine Trennung 20 in mindestens einem Randbereich R mittels mindestens einer bekannten Trenneinrichtung 18 angebracht, wodurch mindestens ein Überführstreifen 21 ausgebildet wird. Zum Überführen der gesamten Teilmaterialbahn 2 auf den neuen Rollenkern 3N wird der Überführstreifen 21 durchgetrennt und auf den, den neuen Rollenkern 3N führenden Führungskopf 28 überführt.

Erfindungsgemäß ist nun vorgesehen, dass, wie in Figur 4 dargestellt, ein Initialtrennstück 16 derart zwischen die Teilmaterialbahn 2, vorzugsweise in Form des Überführstreifens 21, und die Zentralwalze 5 eingebracht wird, dass ein Bereich 16.A des eingebrachten Initialtrennstücks 16 nicht von der Teilmaterialbahn 2, vorzugsweise dem Überführstreifen 21 der Teilmaterialbahn 2, überdeckt wird. Der vorzugsweise von dem Überführstreifen 21 überdeckte Bereich ist mit dem Bezugszeichen 16.B bezeichnet.

Im weiteren Verlauf des Verfahrens wird der von der Zentralwalze 5 und dem neuen Rollenkern 3N gebildete neue Nip N2 durch das Initialtrennstück 16 erreicht, in welchem das Initialtrennstück 16 in dessen Bereich 16.A mit dem den neuen Rollenkern 3N führenden Führungskopf 28 verbunden wird, wobei als Verbindungsart, neben der Klebstoffverbindung, eine Klettverschluss-, Formschluss-, Schweiß- oder eine andere Verbindung angewendet werden kann.

Wie bereits ausgeführt, kann in der Teilmaterialbahn 2 mindestens ein Überführstreifen 21 gebildet worden sein. Diese Bildung eines Überführstreifens 21, vorzugsweise mittels mindestens einer Trenneinrichtung 18 erzeugt, ist jedoch zur Durchführung des erfindungsgemäßen Verfahrens erfindungsgemäß nicht notwendig. Dieser Sachverhalt gilt auch für die Beschreibung der weiteren Figuren.

Die Figur 5 verdeutlicht, dass die Möglichkeiten zur Ausgestaltung einer derartigen Verbindung nicht nur auf den Bereich 16.A des Initialtrennstücks 16 begrenzt sind, sondern auch der Führungskopf 18 entsprechend der Verbindungsart optimal ausgestaltet werden kann. Als Beispiel hierzu ist ein mit kunststoffgebundenen Permanentmagneten bestückter umlaufender Bereich 22 zu sehen, der für eine Verbindung mittels magnetischer Kräfte notwendig ist.

Ebenfalls im Bereich des neuen Nips N2, der in den in den Figur 3 bis 7 dargestellten Beispielen mit dem Ablaufpunkt AP der Teilmaterialbahn 2 (vergleiche Figur 9) identisch ist, wird der nun zwischen dem neuen Rollenkern 3N und dem Initialtrennstück 16 eingeschlossene Überführstreifen 21 durch das Initialtrennstück 16 durchtrennt, was zur Bildung eines "neuen Teilmaterialbahnanfangs" führt, wobei mit dem Begriff "neuer Teilmaterialbahnanfang" der im wesentlichen vollständig durchgetrennte und an den Führungskopf 18 und das Initialtrennstück 16 gebundene Überführstreifen 21 bezeichnet wird.

In der Figur 6 ist der definiert über den Führungskopf 18 auf den neuen Rollenkern 3N überführte neue Teilmaterialbahnanfang 17 während der Initialumdrehung explizit dargestellt. Darüber hinaus ist aus der Figur 6 ersichtlich, wie die Breite des überführten Teilmaterialbahnanfangs 17 mittels der Trenneinrichtung 18 vergrößert wird.

Die Figur 7 zeigt einen fortgeschrittenen Zustand des Verfahrens, in dem die laufende Teilmaterialbahn 2 nahezu vollständig mittels der Trenneinrichtung 18 durchtrennt und im entsprechenden Maße auf den neuen Rollenkern 3N überführt wurde.

Die Figur 8 zeigt eine schematisierte Draufsicht auf eine Vorrichtung 1 gemäß einer erfindungsgemäßen Ausführungsform.

Unabhängig davon, ob das Initialtrennstück 16 direkt oder indirekt mittels einer nicht dargestellten Abgabeeinrichtung zwischen den Überführstreifen 21 und die Zentralwalze 5 eingebracht wird, soll ein Bereich 16.A des Initialtrennstücks 16 nicht von dem Überführstreifen 21 überdeckt sein. Während dieser Bereich 16.A für eine Verbindung zwischen dem Initialtrennstück 16 und dem neuen, durch den Führungskopf 18 geführten Rollenkern 3N von Bedeutung ist, wird der von dem Überführstreifen 21 überdeckte Bereich 16.B des Initialtrennstücks 16 primär zum Trennen des Überführstreifens 21 unter Ausbildung eines neuen Teilmaterialbahnanfangs 17 benutzt. Hierzu kann das Initialtrennstück 16 mit mindestens einem geeigneten Trennmittel und/oder einer Trennkontur 23 versehen sein.

Die Figur 9 zeigt eine schematisierte und perspektivische Darstellung einer Vorrichtung 1 gemäß einer zweiten erfindungsgemäßen Ausführungsform.

Erfindungsgemäß ist nun vorgesehen, dass zwei Trennungen 20.1, 20.2 in beiden Randbereichen R1, R2 der Teilmaterialbahn 2 mittels einer bekannten Trenneinrichtung 18.1, 18.2, insbesondere einer Quertrenneinrichtung, angebracht werden, wodurch zwei Überführstreifen 21.1, 21.2 ausgebildet werden, dass je Überführstreifen ein Initialtrennstück 16.1, 16.2 zwischen den Überführstreifen 21.1, 21.2 und die Zentralwalze 5 direkt oder indirekt mittels je einer nicht dargestellten Abgabeeinrichtung derart eingebracht wird, dass ein Bereich 16.A1, 16.A2 des jeweils eingebrachten Initialtrennstücks 16.1, 16.2 von dem Überführstreifen 21.1, 21.2 der Teilmaterialbahn 2 nicht überdeckt wird, dass die Initialtrennstücke 16.1, 16.2 nach Erreichen des neuen Nips N2 mit dem den neuen Rollenkern 3N führenden Führungskopf 28 verbunden werden, dass spätestens am Ablaufpunkt AP der Teilmaterialbahn 2 von dem neuen Rollenkern 3N die Überführstreifen 21.1, 21.2 durch die jeweiligen Initialtrennstücke 16.1, 16.2 durchtrennt werden, wodurch je Initialtrennstück 16.1, 16.2 ein neuer, an das entsprechende Initialtrennstück 16.1, 16.2 und den neuen Rollenkern 3N gebundener Teilmaterialbahnanfang 17.1, 17.2 gebildet wird und dass die Breite des jeweils auf den neuen Rollenkern 3N überführten Teilmaterialbahnanfangs 17.1, 17.2 mittels der Trenneinrichtung 18.1, 18.2 auf bekannte Weise derart vergrößert wird, dass die gesamte Teilmaterialbahn 2 auf den neuen Rollenkern 3N überführt wird.

Die Figuren 10 bis 12 zeigen drei schematisierte und perspektivische Darstellungen von möglichen Ausführungsformen des erfindungsgemäßen Initialtrennstücks 16.

In der Figur 10 ist eine beispielhafte erste Ausführungsform des erfindungsgemäßen Initialtrennstücks 16 ersichtlich.

Im Wesentlichen wird das Initialtrennstück 16, dessen Dicke mit dem Bezugszeichen d bezeichnet wird, als ein Formstück aus einem Kunststoff, einem Metall, einem textilen Werkstoff oder einem Faserstoff ausgebildet. Nachdem das Herstellen einer Verbindung zwischen dem Initialtrennstück 16 und dem neuen Rollenkern zu den wesentlichen Verfahrensschritten gehört, ist das Initialtrennstück 16 für diese Verbindung mit Mitteln 24 versehen, wobei diese Mittel 24 sich über ein, mehrere oder den gesamten Teil des Initialtrennstücks 16 erstrecken können. Alleine bei Klebstoffen steht ein praktisch unbegrenztes Spektrum an Mitteln zur Verfügung, mit denen eine derartige Verbindung hergestellt werden kann. Unter dem Aspekt der Wiederverwendung der Rollenkerne werden insbesondere mit entfernbaren Klebemitteln, ähnlich Tesa-Powerstrip der Firma Beiersdorf, sehr gute Ergebnisse erzielt. Auch die Verwendung von Hot-Melts, die bei Umgebungstemperatur neutrale Klebeeigenschaften aufweisen und erst nach Erreichen einer bestimmten Temperatur verbindungsfähig werden, ist nicht nur in Hinsicht auf die automatisierte Handhabung und Zuführung der Initialtrennstücke zur Abgabeeinrichtung sehr interessant. So kann beispielsweise ein mit Hot-Melt kaschiertes Initialtrennstück 16, ähnlich der Einzelblattzufuhr eines handelsüblichen Printers, einfach und zuverlässig von einer Vorratskassette der eigentlichen Abgabeeinrichtung zugeführt und die gewünschten Klebeeigenschaften zum späteren Zeitpunkt durch Wärmezufuhr aktiviert werden. Auf diese Weise kann bei einem geeigneten, reaktiven Hot-Melt auch eine nur vorübergehende, mindestens für die Dauer einer Initialumdrehung bestehende Verbindung zwischen dem Initialtrennstück 16 und dem neuen Rollenkern hergestellt werden. Vergleichbare Vorteile können durch die Verwendung von gekapselten Klebstoffen erreicht werden, die erst durch Ausübung eines bestimmten Druckes aktiviert werden. Die Aufzählung aller in Frage kommenden Verbindungsarten mit detaillierter Beschreibung der sich daraus ergebenden Vorteile ist für diese Erfindung nicht entscheidend und würde mit Sicherheit den Rahmen dieser Schrift sprengen. Aus diesem Grund soll nur noch allgemein darauf hingewiesen werden, dass diese Verbindung auch als Formschlussverbindung, insbesondere eine Klettverschlussverbindung, als Schweißverbindung, insbesondere eine thermische Schweißverbindung, oder als eine magnetische Verbindung ausgestaltet werden kann, damit das Initialtrennstück 16 mit dem neuen Rollenkern verbunden wird und seine Aufgaben erfüllen kann.

Die Aufgabe des Initialtrennstücks 16 besteht unter anderem in der Trennung des Überführstreifens und kann bei einer Vielzahl von unterschiedlichen Teilmaterialbahnen mittels einer als Trennkontur 23 ausgebildeten Kante 25 durchgeführt werden. Ein neuer, an das Initialtrennstück 16 und den neuen Rollenkern gebundener Teilmaterialbahnanfang kann gebildet werden, indem der zwischen dem neuen Rollenkern und dem Initialtrennstück 16 eingeschlossene Überführstreifen durch das Initialtrennstück 16 im Wesentlichen vollständig durch Reißen entlang der Trennkontur 23 getrennt wird. Um das Reißen progressiv und dadurch zuverlässig zu gestalten, kann die entsprechende Kante 25 unter einem, auf das Reißverhalten der Teilmaterialbahn abgestimmten, Winkel ausgebildet werden. Verfahrensbedingt ist der neue Teilmaterialbahnanfang zwischen dem neuen Rollenkern und dem Initialtrennstück 16 eingeschlossen und damit bereits an diese gebunden. Zur Verbesserung der Bindung des neuen Teilmaterialbahnanfangs an das Initialtrennstück 16 kann dieses zusätzlich mit beispielsweise einem adhäsiven Bereich 26 versehen werden, welcher auch zum indirekten Einbringen des Initialtrennstücks 16 zwischen den Überführstreifen und die Zentralwalze mittels einer Abgabeeinrichtung benutzt werden kann. Auf seiner Rückseite kann das Initialtrennstück 16 ebenfalls mit geeigneten, hier nicht dargestellten Mitteln versehen werden, mit denen eine temporäre Verbindung zwischen dem Initialtrennstück 16 und der Zentralwalze hergestellt wird, wenn das Initialtrennstück 16 mittels einer Abgabeeinrichtung indirekt zwischen den Überführstreifen und die Zentralwalze eingebracht wird. Ferner sind in der Figur 10 der von dem Überführstreifen nicht überdeckte Bereich 16.A sowie der von dem Überführstreifen überdeckte Bereich 16.B des Initialtrennstücks 16 dargestellt, wodurch eine eindeutige Zuordnung zu den anderen Figuren erreicht werden soll.

Die Figur 11 zeigt eine weitere Ausführungsform des erfindungsgemäßen Initialtrennstücks 16.

Viele Nachteile des bekannten Stands der Technik werden vermieden, indem das Initialtrennstück 16 aus einem extrem dünnen Material ausgebildet wird. Erfindungsgemäß ist vorgesehen, dass das Initialtrennstück 16 vor dem Einbringen zwischen den nicht dargestellten Überführstreifen und die nicht dargestellte Zentralwalze mittels einer relativ leicht lösbaren Verbindung auf mindestens einem Träger 27 angebracht wird, der nach Ausbildung eines neuen, an das Initialtrennstück 16 und den neuen Rollenkern gebundenen Teilmaterialbahnanfangs, mit dem neuen Rollenkern nicht mitgeführt wird. Der Vorteil eines als Verbundobjekt ausgebildeten Initialtrennstücks 16 besteht in der beinahe unbegrenzten Ausgestaltungsfreiheit seiner physikalischen und mechanischen Eigenschaften. So kann beispielsweise die Materialdicke nun ohne Rücksicht auf die mit ihr verbundene Steifigkeit des Initialtrennstücks verringert werden, denn die aus Prozessgründen erforderliche Steifigkeit kann durch den Träger 27 erreicht werden. Darüber hinaus kann der Träger 27 so ausgebildet werden, dass das Einbringen des Initialtrennstücks 16 zwischen den Überführstreifen und die Zentralwalze mittels einer Abgabeeinrichtung automatisiert und absolut zuverlässig durchgeführt werden kann.

In der Figur 12 ist ein weiterer Vorteil eines als Verbundobjekt ausgebildeten Initialtrennstücks 16 dargestellt.

Für einige Anwendungen, insbesondere zum Überführen von Teilmaterialbahnen mit hoher Reißfestigkeit, kann das Initialtrennstück 16 erfindungsgemäß mit Mittel 24.1 zum Trennen des Überführstreifens ausgestaltet werden, mit denen der neue Teilmaterialbahnanfang durch Stanzen, Schneiden, Pressen oder Prägen oder durch eine Kombination davon, unter Zuhilfenahme der im neuen Nip herrschenden Kräfte oder durch zumindest eine vor dem neuen Nip zusätzlich angeordnete, nicht dargestellte Hilfseinrichtung, ausgebildet wird. Beim Überführen von Teilmaterialbahnen, die ein definiertes Schmelzpunktverhalten aufweisen (Kunststoffbahn), kann auch die Hitze zum Trennen des Überführstreifens dadurch angewendet werden, dass das Initialtrennstück 16 mit einem elektrischen Widerstandsdraht als Mittel 24.1 zum Trennen ausgestaltet wird. Die zur Hitzeerzeugung notwendige Energie kann beispielsweise auf induktivem Wege, vorzugsweise unmittelbar vor dem neuen Nip, mittels einer bekannten, hier nicht dargestellten Einrichtung berührungslos übertragen werden. In der Figur 12 ist ebenfalls dargestellt, dass die relativ leicht lösbare Verbindung zwischen dem Initialtrennstück und dem Träger 27 gelöst werden kann, beispielsweise sobald ein neuer, an das Initialtrennstück 16 und den neuen Rollenkern gebundener Teilmaterialbahnanfang gebildet wird, wodurch der Träger 27 gezielt nicht mit dem neuen Rollenkern mitgeführt wird.

Zusammenfassend ist festzuhalten, dass durch die Erfindung ein Verfahren und eine Vorrichtung der eingangs genannten Art geschaffen werden, die den Rollenwechsel beim Wickeln von Teilmaterialbahnen auf Rollenkerne zu Teilmaterialbahnrollen prozesssicher vereinfachen und dabei insbesondere die dafür benötigte Zeit merklich verkürzen.

### Bezugszeichenliste

- 1: Vorrichtung
- 2: Teilmaterialbahn
- 3: Rollenkern
- 3N: Neuer Rollenkern
- 4: Teilmaterialbahnrolle
- 4A: Teilmaterialbahnrolle
- 4B: Teilmaterialbahnrolle
- 5: Zentralwalze
- 6: Rollenschneideinrichtung
- 7: Zuführabschnitt
- 8: Materialbahn
- 9: Schneidabschnitt
- 10: Schneidmesser (Mittel)
- 11: Schneidmesser (Mittel)
- 12: Walze
- 13: Wickelachse
- 14: Wickelachse
- 15: Trenneinrichtung
- 16: Initialtrennstück
- 16.1: Initialtrennstück
- 16.2: Initialtrennstück
- 16.A: Nicht überdeckter Bereich
- 16.A1: Nicht überdeckter Bereich
- 16.A2: Nicht überdeckter Bereich
- 16.B: Überdeckter Bereich
- 17: Teilmaterialbahnanfang
- 17.1: Teilmaterialbahnanfang
- 17.2: Teilmaterialbahnanfang
- 18: Trenneinrichtung
- 18.1: Erste Trenneinrichtung
- 18.2: Zweite Trenneinrichtung
- 19: Abgabeeinrichtung
- 20: Trennung
- 20.1: Trennung
- 20.2: Trennung
- 21: Überführstreifen
- 21.1: Überführstreifen
- 21.2: Überführstreifen
- 22: Bereich
- 23: Trennkontur
- 24: Mittel
- 24.1: Mittel
- 25: Kante
- 26: Adhäsiver Bereich
- 27: Träger
- 28: Führungskopf

- A: Wickelpositionsgruppe
- AP: Ablaufpunkt
- B: Wickelpositionsgruppe
- D: Durchmesser
- d: Dicke
- L: Laufrichtung (Pfeil)
- N1: Nip (Zentralwalze - Teilmaterialbahnrolle)
- N2: Neuer Nip (Zentralwalze - neuer Rollenkern)
- PA: Umfangsposition
- PB: Umfangsposition
- R: Randbereich
- R1: Randbereich
- R2: Randbereich

## Patentansprüche

1. Verfahren zum Wickeln von Teilmaterialbahnen (2) auf Rollenkerne (3) zu Teilmaterialbahnrollen (4, 4A, 4B), die in mindestens zwei Wickelpositionsgruppen (A, B) axial versetzt zueinander an unterschiedlichen Umfangspositionen (PA, PB) an einer gemeinsamen Zentralwalze (5) anliegen, bei dem die Teilmaterialbahnen (2) bei Erreichen eines vorbestimmten Durchmessers (D) der Teilmaterialbahnrollen (4, 4A, 4B) geschnitten und an neue Rollenkerne (3N) überführt werden, die an die Zentralwalze (5) bei Ausbildung neuer Nips (N2) angelegt werden,
**dadurch gekennzeichnet,**
**dass** in mindestens einem Randbereich (R, R1, R2) der Teilmaterialbahn (2) mindestens ein Überführstreifen (21, 21.1, 21.2) mittels mindestens einer vor dem neuen Nip (N2) in Laufrichtung (L) der Teilmaterialbahn (2) angeordneten Trenneinrichtung (15, 18, 18.1, 18.2), vorzugsweise einer Quertrenneinrichtung, ausgebindet wird,
**dass** mindestens ein Initialtrennstück (16, 16.1, 16.2) zwischen den Überführstreifen (21, 21.1, 21.2) und die Zentralwalze (5) mittels mindestens einer Abgabeeinrichtung (19) derart eingebracht wird, dass ein Bereich (16.A, 16.A1, 16.A2) des eingebrachten Initialtrennstücks (16, 16.1, 16.2) nicht von dem Überführstreifen (21, 21.1, 21.2) überdeckt wird,
**dass** das mindestens eine Initialtrennstück (16, 16.1, 16.2) nach Erreichen eines von der Zentralwalze (5) und des neuen Rollenkerns (3N) gebildeten neuen Nips (N2) zumindest vorübergehend in dem nicht überdeckten Bereich (16.A, 16.A1, 16.A2) mit einem den neuen Rollenkern (3N) führenden Führungskopf (28) verbunden wird und
**dass** spätestens am Ablaufpunkt (AP) der Teilmaterialbahn (2) von dem neuen Rollenkern (3N) eine Trennung (20, 20.1, 20.2) der Teilmaterialbahn (2) durch das mindestens eine Initialtrennstück (16, 16.1, 16.2) bewirkt und/oder ermöglicht wird, wodurch mindestens ein neuer, an das Initialtrennstück (16, 16.1, 16.2) und den, den neuen Rollenkern (3N) führenden Führungskopf (28) gebundener Teilmaterialbahnanfang (17, 17.1, 17.2) gebildet wird.

2. Verfahren nach Anspruch 1,
**dadurch gekennzeichnet,**
**dass** in den beiden Randbereichen (R1, R2) der Teilmaterialbahn (2) je ein Überführstreifen (21.1, 21.2) erzeugt wird.

3. Verfahren nach Anspruch 1 oder 2,
**dadurch gekennzeichnet,**
**dass** ein Initialtrennstück (16, 16.1, 16.2) verwendet wird, welches in dem von der Teilmaterialbahn (2) nicht überdeckten Bereich (16.A, 16.A1, 16.A2) mit Mitteln (24, 24.1) versehen ist, mit denen spätestens bei Erreichen des von der Zentralwalze (5) und dem neuen Rollenkern (3N) gebildeten neuen Nips (N2) durch das Initialtrennstück (16, 16.1, 16.2), eine zumindest vorübergehende, ausreichend feste Verbindung zwischen dem Initialtrennstück (16, 16.1, 16.2) und dem den neuen Rollenkern (3N) führenden Führungskopf (28) hergestellt wird.

4. Verfahren nach Anspruch 3,
**dadurch gekennzeichnet,**
**dass** mit diesen Mitteln (24, 24.1) eine Klebstoff-, Vulkanisations-, Klettverschluss-, Saugknopf-, Formschluss-, Reibschluss- oder Schweißverbindung oder eine magnetische oder elektrostatische Verbindung mit dem neuen Rollenkern (3N) hergestellt wird.

5. Verfahren nach einem der vorhergehenden Ansprüche,
**dadurch gekennzeichnet,**
**dass** ein Initialtrennstück (16, 16.1, 16.2) verwendet wird, welches in dem von der Teilmaterialbahn (2) überdeckten Bereich (16.B) mindestens einen adhäsiven Bereich (26)aufweist, um mindestens eine vorübergehende Verbindung zwischen der Teilmaterialbahn (2) beziehungsweise zwischen dem neuen Teilmaterialbahnanfang (17, 17.1, 17.2) und dem Initialtrennstück (16, 16.1, 16.2) herzustellen.

6. Verfahren nach einem der vorhergehenden Ansprüche,
**dadurch gekennzeichnet,**
**dass** ein Initialtrennstück (16, 16.1, 16.2) mit einer Dicke (d) im Bereich von 0,5 bis 0,05 mm, vorzugsweise im Bereich von 0,25 bis 0,1 mm, verwendet wird.

7. Verfahren nach einem der vorhergehenden Ansprüche,
**dadurch gekennzeichnet,**
**dass** ein als ein Formstück ausgebildetes Initialtrennstück (16, 16.1, 16.2) verwendet wird, welches aus einem Kunststoff, einem Metall, einem textilen Werkstoff, einem reißfesten Faserstoff, insbesondere Papier, oder mindestens einer Werkstoffkombination besteht.

8. Verfahren nach einem der vorhergehenden Ansprüche,
**dadurch gekennzeichnet,**
**dass** das Initialtrennstück (16, 16.1, 16.2) als ein vorzugsweise leicht lösbarer Teil eines Trägers (27) ausgebildet wird.

9. Verfahren nach einem der Ansprüche 1 bis 7,
**dadurch gekennzeichnet,**
**dass** das Initialtrennstück (16, 16.1, 16.2) vor dem Einbringen zwischen die Teilmaterialbahn (2) und die Zentralwalze (5) mittels einer relativ leicht lösbaren Verbindung auf mindestens einem Träger (27) angebracht wird.

10. Verfahren nach Anspruch 8 oder 9,
**dadurch gekennzeichnet,**
**dass** der mindestens eine Träger (27) nach Verlassen des neuen Nips (N2) weder mit dem neuen Teilmaterialbahnanfang (17, 17.1, 17.2) noch mit dem neuen Rollenkern (3N) mitgeführt wird.

11. Verfahren nach einem der vorhergehenden Ansprüche,
**dadurch gekennzeichnet,**
**dass** das Initialtrennstück (16, 16.1, 16.2) mit Mitteln (24, 24.1) zum Stanzen, Schneiden, Perforieren oder Prägen der Teilmaterialbahn (2) versehen wird, mit denen spätestens am Ablaufpunkt (AP) der Teilmaterialbahn (2) von dem neuen Rollenkern (3N) die Teilmaterialbahn (2) derart geschwächt oder gar durchtrennt wird, so dass mindestens ein neuer Teilmaterialbahnanfang (17, 17.1, 17.2) vorzugsweise definiert gebildet wird.

12. Verfahren nach einem der vorhergehenden Ansprüche,
**dadurch gekennzeichnet,**
**dass** das Initialtrennstück (16, 16.1, 16.2) mittels mindestens einer Abgabeeinrichtung (19) im Wesentlichen direkt zwischen die Teilmaterialbahn (2) und die Zentralwalze (5) eingebracht wird.

13. Verfahren nach Anspruch 12,
**dadurch gekennzeichnet,**
**dass** das Initialtrennstück (16, 16.1, 16.2) bei einer von der Teilmaterialbahn (2) nicht umschlungenen Zentralwalze (5) mittels mindestens einer Abgabeeinrichtung (19) im Wesentlichen direkt in den neuen Nip (N2) eingebracht wird.

14. Verfahren nach einem der Ansprüche 1 bis 11,
**dadurch gekennzeichnet,**
**dass** das Initialtrennstück (16, 16.1, 16.2) mittels mindestens einer Abgabeeinrichtung (19) indirekt zwischen die Teilmaterialbahn (2) und die Zentralwalze (5) eingebracht wird.

15. Verfahren nach Anspruch 14,
**dadurch gekennzeichnet,**
**dass** das Initialtrennstück (16, 16.1, 16.2) zunächst unterseitig auf die Teilmaterialbahn (2) aufgebracht und danach mittels der Teilmaterialbahn (2) zwischen die Teilmaterialbahn (2) und die Zentralwalze (5) eingebracht wird.

16. Verfahren nach Anspruch 14,
**dadurch gekennzeichnet,**
**dass** das Initialtrennstück (16, 16.1, 16.2) zunächst bei temporärer Verbindung auf die Mantelfläche der Zentralwalze (5) aufgebracht und danach mittels der Zentralwalze (5) zwischen die Teilmaterialbahn (2) und die Zentralwalze (5) eingebracht wird.

17. Verfahren nach Anspruch 16,
**dadurch gekennzeichnet,**
**dass** die temporäre Verbindung mittels mindestens einer Klebefläche, mittels elektrostatischer Kräfte, mittels magnetischer Kräfte, mittels Vakuumbeaufschlagung der Zentralwalze (5), mittels Klettverschluss oder mittels mindestens einer Saugknopfkoppelung hergestellt wird.

18. Verfahren nach einem der vorhergehenden Ansprüche,
**dadurch gekennzeichnet,**
**dass** durch das Initialtrennstück (16, 16.1, 16.2) die letzte Einrichtung und/oder das letzte Element - in Laufrichtung (L) der Teilmaterialbahn (2) gesehen - zum Trennen und/oder zum Überführen des Überführstreifens (21, 21.1, 21.2) auf einen neuen Rollenkern (3N) gebildet wird.

19. Verfahren nach einem der vorhergehenden Ansprüche,
**dadurch gekennzeichnet,**
**dass** die Breite des mindestens einen auf den neuen Rollenkern (3N) überführten Teilmaterialbahnanfangs (17, 17.1, 17.2) vorzugsweise mittels der Trenneinrichtung (15, 18, 18.2) derart vergrößert wird, dass die gesamte Teilmaterialbahn (2) auf den neuen Rollenkern (3N) überführt wird.

20. Verfahren nach einem der vorhergehenden Ansprüche,
**dadurch gekennzeichnet,**
**dass** die Teilmaterialbahnen (2) bei Erreichen eines jeweiligen vorbestimmten Durchmessers (D) der Teilmaterialbahnrollen (4, 4A, 4B) individuell geschnitten und an die jeweiligen neuen Rollenkerne (3N) überführt werden.

21. Verfahren nach einem der Ansprüche 1 bis 19,
**dadurch gekennzeichnet,**
**dass** die Teilmaterialbahnen (2) insbesondere bei Erreichen eines jeweiligen vorbestimmten Durchmessers (D) der Teilmaterialbahnrollen (4, 4A, 4B) nacheinander, vorzugsweise von der Antriebsseite zu der Nichtantriebsseite oder von der Nichtantriebsseite zu der Antriebsseite, geschnitten und an die jeweiligen neuen Rollenkerne (3N) überführt werden.

22. Verfahren nach einem der Ansprüche 1 bis 19,
**dadurch gekennzeichnet,**
**dass** die Teilmaterialbahnen (2) insbesondere bei Erreichen eines jeweiligen vorbestimmten Durchmessers (D) der Teilmaterialbahnrollen (4, 4A, 4B) gruppenweise, vorzugsweise innerhalb der Wickelpositionsgruppe (A, B), geschnitten und an die jeweiligen neuen Rollenkerne (3N) überführt werden.

23. Verfahren nach einem der Ansprüche 1 bis 19,
**dadurch gekennzeichnet,**
**dass** die Teilmaterialbahnen (2) insbesondere bei Erreichen eines jeweiligen vorbestimmten Durchmessers (D) der Teilmaterialbahnrollen (4, 4A, 4B) gleichzeitig geschnitten und an die jeweiligen neuen Rollenkerne (3N) überführt werden.

24. Vorrichtung (1) zum Wickeln von Teilmaterialbahnen (2) auf Rollenkerne (3) zu Teilmaterialbahnrollen (4, 4A, 4B), die in mindestens zwei Wickelpositionsgruppen (A, B) axial versetzt zueinander an unterschiedlichen Umfangspositionen (PA, PB) an einer gemeinsamen Zentralwalze (5) anliegen, bei dem die Teilmaterialbahnen (2) bei Erreichen eines vorbestimmten Durchmessers (D) der Teilmaterialbahnrollen (4, 4A, 4B) geschnitten und an neue Rollenkerne (3N) überführt werden, die an die Zentralwalze (5) bei Ausbildung neuer Nips (N2) angelegt werden, insbesondere zur Durchführung eines Verfahrens nach zumindest einem der vorhergehenden Ansprüche,
**dadurch gekennzeichnet,**
**dass** mindestens eine Trenneinrichtung (15, 18, 18.1, 18.2), vorzugsweise eine Quertrenneinrichtung, vor dem neuen Nip (N2) in Laufrichtung (L) der Teilmaterialbahn (2) zum Ausbilden mindestens eines Überführstreifens (21, 21.1, 21.2) angeordnet ist und
**dass** mindestens eine Abgabeeinrichtung (19) zum Einbringen des mindestens einen Initialtrennstücks (16, 16.1, 16.2) zwischen den mindestens einen Überführstreifen (21, 21.1, 21.2) und die Zentralwalze (5) derart angeordnet ist, dass das mindestens eine Initialtrennstück (16, 16.1, 16.2) im Wesentlichen direkt oder indirekt zwischen den Überführstreifen (21, 21.1, 21.2) und den, den neuen Rollenkern (3N) führenden Führungskopf (28) einbringbar ist.

25. Vorrichtung (1) nach Anspruch 24,
**dadurch gekennzeichnet,**
**dass** die mindestens eine Abgabeeinrichtung (19) derart angeordnet ist, dass das mindestens eine Initialtrennstück (16, 16.1, 16.2) zunächst unterseitig auf die Teilmaterialbahn (2) aufgebracht wird und danach mittels der Teilmaterialbahn (2) zwischen die Teilmaterialbahn (2) und die Zentralwalze (5) einbringbar ist.

26. Vorrichtung (1) nach Anspruch 24,
**dadurch gekennzeichnet,**
**dass** die mindestens eine Abgabeeinrichtung (19) derart angeordnet ist, dass das mindestens eine Initialtrennstück (16, 16.1, 16.2) zunächst bei temporärer Verbindung auf die Mantelfläche der Zentralwalze (5) aufgebracht wird und danach mittels der Zentralwalze (5) zwischen die Teilmaterialbahn (2) und die Zentralwalze (5) einbringbar ist.

27. Vorrichtung (1) nach einem der Ansprüche 24 bis 26,
**dadurch gekennzeichnet,**
**dass** spätestens am Ablaufpunkt (AP) der Teilmaterialbahn (2) von dem neuen Rollenkern (3N) der Überführstreifen (21, 21.1, 21.2) durch das Initialtrennstück Abgabeeinrichtung (19) zum Einbringen mindestens eines Initialtrennstücks (16, 16.1, 16.2) zwischen den mindestens einen Überführstreifen (21, 21.1, 21.2) und die Zentralwalze (5) angeordnet ist.

28. Vorrichtung (1) nach Anspruch 27,
**dadurch gekennzeichnet,**
**dass** spätestens am Ablaufpunkt (AP) der Teilmaterialbahn (2) von dem neuen Rollenkern (3N) der Überführstreifen entlang einer von dem Initialtrennstück (16, 16.1, 16.2) vorgegebenen Trennkontur (23 im Wesentlichen vollständig durchgetrennt wird.

29. Vorrichtung (1) nach einem der Ansprüche 24 bis 28,
**dadurch gekennzeichnet,**
**dass** das Initialtrennstück (16, 16.1, 16.2) in dem von dem Überführstreifen nicht überdeckten Bereich (16.A, 16.A1, 16.A2) mindestens einen adhäsiven Bereich (26) aufweist.

30. Vorrichtung (1) nach einem der Ansprüche 24 bis 29,
**dadurch gekennzeichnet,**
**dass** das Initialtrennstück (16, 16.1, 16.2) in dem von dem Überführstreifen überdeckten Bereich (16.B) mindestens einen adhäsiven Bereich (26) aufweist.

31. Vorrichtung (1) nach einem der Ansprüche 24 bis 30,
**dadurch gekennzeichnet,**
**dass** das Initialtrennstück (16, 16.1, 16.2) in dem von dem Überführstreifen überdeckten Bereich (23, 16.B) mindestens eine Trennkontur (23) aufweist

32. Vorrichtung (1) nach Anspruch 31,
**dadurch gekennzeichnet,**
**dass** die Trennkontur (23) weder in Laufrichtung (L) noch quer zur Laufrichtung (L) der Teilmaterialbahn (2) ausgebildet ist.

33. Vorrichtung (1) nach einem der Ansprüche 24 bis 32,
**dadurch gekennzeichnet,**
**dass** das Initialtrennstück (16, 16.1, 16.2) eine Dicke (d) im Bereich von 0,5 bis 0,05 mm, vorzugsweise im Bereich von 0,25 bis 0,1 mm, aufweist.

34. Vorrichtung (1) nach einem der Ansprüche 24 bis 33,
**dadurch gekennzeichnet,**
**dass** das Initialtrennstück (16, 16.1, 16.2) als ein Formstück aus einem Kunststoff, einem Metall, einem textilen Werkstoff, einem reißfesten faserstoff, insbesondere Papier, oder aus mindestens einer Werkstoffkombination ausgebildet ist.

35. Vorrichtung (1) nach einem der Ansprüche 24 bis 34,
**dadurch gekennzeichnet,**
**dass** das Initialtrennstück (16, 16.1, 16.2) als ein Teil eines Trägers (27) ausgebildet ist.

36. Vorrichtung (1) nach einem der Ansprüche 24 bis 35,
**dadurch gekennzeichnet,**
**dass** das Initialtrennstück (16, 16.1, 16.2) vor dem Einbringen zwischen den Überführstreifen (21, 21.1, 21.2) und die Zentralwalze (5) mittels einer relativ leicht lösbaren Verbindung auf mindestens einem Träger (27) angebracht ist.

37. Vorrichtung (1) nach einem der Ansprüche 24 bis 36,
**dadurch gekennzeichnet,**
**dass** die Trenneinrichtung (15, 18, 18.1, 18.2) im Bereich der Zentralwalze (5) angeordnet ist.

38. Vorrichtung (1) nach einem der Ansprüche 24 bis 37,
**dadurch gekennzeichnet,**
**dass** die Trenneinrichtung (15, 18, 18.1, 18.2) in Laufrichtung (L) der Teilmaterialbahn (2) vor der Zentralwalze (5) im Bereich eines freien Laufwegs angeordnet ist.

39. Vorrichtung (1) nach einem der Ansprüche 24 bis 38,
**dadurch gekennzeichnet,**
**dass** die Trenneinrichtung (15, 18, 18.1, 18.2) in Laufrichtung (L) der Teilmaterialbahn (2) in einem Bereich angeordnet - ist, in dem die Teilmaterialbahn (2) mindestens eine der Zentralwalze (5) vorgelagerten Walzen berührt.

40. Vorrichtung (1) nach einem der Ansprüche 24 bis 39,
**dadurch gekennzeichnet,**
**dass** die Trenneinrichtung (15, 18, 18.1, 18.2) oberseitig der Teilmaterialbahn (2) angeordnet ist.

41. Vorrichtung (1) nach einem der Ansprüche 24 bis 39,
**dadurch gekennzeichnet,**
**dass** die Trenneinrichtung (15, 18, 18.1, 18.2) unterseitig der Teilmaterialbahn (2) angeordnet ist.

42. Vorrichtung (1) nach einem der Ansprüche 24 bis 41,
**dadurch gekennzeichnet,**
**dass** als Trenneinrichtung (15, 18, 18.1, 18.2) ein Schneidelement mit einem jeweiligen Strahl hoher Energiedichte, insbesondere ein Wasserstrahl- oder Laserstrahl-Schneidelement, vorgesehen ist.

43. Vorrichtung (1) nach einem der vorhergehenden Ansprüche 24 bis 42, **dadurch gekennzeichnet,**
**dass** nur eine Trenneinrichtung (15, 18) vorgesehen ist und
**dass** diese Trenneinrichtung (15, 18) im Randbereich (R) zur Bildung eines Überführstreifens (21, 21.1, 21.2) im Abstand von diesem ansetzbar ist.

44. Vorrichtung (1) nach Anspruch 43,
**dadurch gekennzeichnet,**
**dass** die Trenneinrichtung (15, 18) vorzugsweise bis zum gegenüberliegenden Bahnrand verfahrbar ist.

45. Vorrichtung (1) nach einem der Ansprüche 24 bis 44,
**dadurch gekennzeichnet,**
**dass** zwei Trenneinrichtungen (18.1, 18.2) vorgesehen sind, die im Bereich der beiden Randbereiche (R1, R2) zur Bildung eines jeweiligen Überführstreifens (21.1, 21.2) im Abstand vom jeweiligen Bahnrand ansetzbar sind.

46. Vorrichtung (1) nach Anspruch 45,
**dadurch gekennzeichnet,**
**dass** die beiden Trenneinrichtungen (18.1, 18.2) vorzugsweise bis zur Bahnmitte verfahrbar sind.

47. Vorrichtung (1) nach einem der Ansprüche 24 bis 46,
**dadurch gekennzeichnet,**
**dass** das Initialtrennstück (16, 16.1, 16.2) die letzte Einrichtung und/oder das letzte Element - in Laufrichtung (L) der Teilmaterialbahn (2) gesehen - zum Trennen und/oder zum Überführen des Überführstreifens (21, 21.1, 21.2) auf den neuen Rollenkern (3N) bildet.

48. Vorrichtung (1) nach einem der Ansprüche 24 bis 47,
**dadurch gekennzeichnet,**
**dass** mehrere Trenneinrichtungen (18, 18.1, 18.2), vorzugsweise Quertrenneinrichtungen, vor den neuen Nips (N2) in Laufrichtung (L) der Teilmaterialbahnen (2) zum Ausbilden mindestens eines Überführstreifens (21, 21.1, 21.2) in der jeweiligen Teilmaterialbahn (2) angeordnet sind und dass mehrere Abgabeeinrichtungen (19) zum Einbringen mindestens eines Initialtrennstücks (16, 16.1, 16.2) zwischen den mindestens einen Überführstreifen der jeweiligen Teilmaterialbahn (2) und die Zentralwalze (5) angeordnet sind.

## Claims

1. Method for winding partial material webs (2) onto cores (3) to form partial material web rolls (4, 4A, 4B) which, in at least two winding position groups (A, B) offset axially from one another, rest in different circumferential positions (PA, PB) on a common central roll (5), in which method, when a predetermined diameter (D) of the partial material web rolls (4, 4A, 4B) is reached, the partial material webs (2) are cut and transferred to new cores (3N), which are placed on the central roll (5), forming new nips (N2),
**characterized**
**in that** in at least one edge region (R, R1, R2) of the partial material web (2), at least one transfer strip (21, 21.1, 21.2) is formed by means of at least one separating device (15, 18, 18.1, 18.2), preferably a transverse separating device, arranged before the new nip (N2) in the running direction (L) of the partial material web (2),
**in that** at least one initial separating piece (16, 16.1, 16.2) is introduced between the transfer strip (21, 21.1, 21.2) and the central roll (5) by means of at least one discharge device (19) in such a way that a region (16.A, 16.A1, 16.A2) of the introduced initial separating piece (16, 16.1, 16.2) is not covered by the transfer strip (21, 21.1, 21.2),
**in that** after reaching a new nip (N2) formed by the central roll (5) and the new core (3N), the at least one initial separating piece (16, 16.1, 16.2) is at least temporarily joined, in the uncovered region (16.A, 16.A1, 16.A2), to a guide head (28) guiding the new core (3N), and
**in that** at the latest at the point (AP) at which the partial material web (2) runs off the new core (3N), separation (20, 20.1, 20.2) of the partial material web (2) by means of the at least one initial separating piece (16, 16.1, 16.2) is effected and/or made possible, by which means at least one new partial material web start (17, 17.1, 17.2) bonded to the initial separating piece (16, 16.1, 16.2) and the guide head (28) guiding the new core (3N) is formed.

2. Method according to Claim 1,
**characterized in that**
a transfer strip (21.1, 21.2) is produced in each of the two edge regions (R1, R2) of the partial material web (2).

3. Method according to Claim 1 or 2,
**characterized in that**
an initial separating piece (16, 16.1, 16.2) is used which, in the region (16.A, 16.A1, 16.A2) not covered by the partial material web (2), is provided with means (24, 24.1) with which, at the latest when the initial separating piece (16, 16.1, 16.2) reaches the new nip (N2) formed by the central roll (5) and the new core (3N), an at least temporary, sufficiently firm connection is produced between the initial separating piece (16, 16.1, 16.2) and the guide head (28) guiding the new core (3N).

4. Method according to Claim 3,
**characterized in that**
with these means (24, 24.1), an adhesive, vulcanization, touch and close, suction button, form-fitting, frictional or welded connection or magnetic or electrostatic connection to the new core (3N) is produced.

5. Method according to one of the preceding claims,
**characterized in that**
use is made of an initial separating piece (16, 16.1, 16.2) which, in the region (16.B) covered by the partial material web (2), has at least one adhesive region (26), in order to produce at least a temporary connection between the partial material web (2) or between the new partial material web start (17, 17.1, 17.2) and the initial separating piece (16, 16.1, 16.2).

6. Method according to one of the preceding claims,
**characterized in that**
use is made of an initial separating piece (16, 16.1, 16.2) having a thickness (d) in the range from 0.5 to 0.05 mm, preferably in the range from 0.25 to 0.1 mm.

7. Method according to one of the preceding claims,
**characterized in that**
use is made of an initial separating piece (16, 16.1, 16.2) that is formed as a moulding which consists of a plastic, a metal, a textile material, a tear-resistant fibrous material, in particular paper, or at least one material combination.

8. Method according to one of the preceding claims,
**characterized in that**
the initial separating piece (16, 16.1, 16.2) is formed as a preferably easily detachable part of a carrier (27).

9. Method according to one of Claims 1 to 7,
**characterized in that**
before being introduced between the partial material web (2) and the central roll (5), the initial separating piece (16, 16.1, 16.2) is attached to at least one carrier (27) by means of a relatively easily detachable connection.

10. Method according to Claim 8 or 9,
**characterized in that**
after leaving the new nip (N2), the at least one carrier (27) is not carried along either with the new partial material web start (17, 17.1, 17.2) or with the new core (3N).

11. Method according to one of the preceding claims,
**characterized in that**
the initial separating piece (16, 16.1, 16.2) is provided with means (24, 24.1) for punching, cutting, perforating or embossing the partial material web (2), with which means, at the latest at the point (AP) at which the partial material web (2) runs off the new core (3N), the partial material web (2) is weakened or even severed in such a way that at least one new partial material web start (17, 17.1, 17.2) is preferably formed in a defined manner.

12. Method according to one of the preceding claims,
**characterized in that**
the initial separating piece (16, 16.1, 16.2) is introduced substantially directly between the partial material web (2) and the central roll (5) by means of at least one discharge device (19).

13. Method according to Claim 12,
**characterized in that**
in the case of a central roll (5) around which the partial material web (2) does not wrap, the initial separating piece (16, 16.1, 16.2) is introduced substantially directly into the new nip (N2) by means of at least one discharge device (19).

14. Method according to one of Claims 1 to 11,
**characterized in that**
the initial separating piece (16, 16.1, 16.2) is introduced indirectly between the partial material web (2) and the central roll (5) by means of at least one discharge device (19).

15. Method according to Claim 14,
**characterized in that**
the initial separating piece (16, 16.1, 16.2) is initially applied to the underside of the partial material web (2) and is then introduced between the partial material web (2) and the central roll (5) by means of the partial material web (2).

16. Method according to Claim 14,
**characterized in that**
the initial separating piece (16, 16.1, 16.2) is initially applied with a temporary connection to the circumferential surface of the central roll (5) and is then introduced between the partial material web (2) and the central roll (5) by means of the central roll (5).

17. Method according to Claim 16,
**characterized in that**
the temporary connection is produced by means of at least one adhesive surface, by means of electrostatic forces, by means of magnetic forces, by means of applying vacuum to the central roll (5), by means of a touch and close fastener or by means of at least one suction button coupling.

18. Method according to one of the preceding claims,
**characterized in that**
the initial separating piece (16, 16.1, 16.2) forms the last device and/or the last element - seen in the running direction (L) of the partial material web (2) - for the separation and/or the transfer of the transfer strip (21, 21.1, 21.2) to a new core (3N).

19. Method according to one of the preceding claims,
**characterized in that**
the width of the at least one partial material web start (17, 17.1, 17.2) transferred to the new core (3N) is preferably enlarged by means of the separating device (15, 18, 18.2) in such a way that the entire partial material web (2) is transferred to the new core (3N).

20. Method according to one of the preceding claims,
**characterized in that**
when a respective predetermined diameter (D) of the partial material web rolls (4, 4A, 4B) is reached, the partial material webs (2) are cut individually and transferred to the respective new cores (3N).

21. Method according to one of Claims 1 to 19,
**characterized in that**
in particular when a respective predetermined diameter (D) of the partial material web rolls (4, 4A, 4B) is reached, the partial material webs (2) are cut one after another, preferably from the drive side to the non-drive side or from the non-drive side to the drive side, and are transferred to the respective new cores (3N).

22. Method according to one of Claims 1 to 19,
**characterized in that**
in particular when a respective predetermined diameter (D) of the partial material web rolls (4, 4A, 4B) is reached, the partial material webs (2) are cut in groups, preferably within the winding position group (A, B), and are transferred to the respective new cores (3N).

23. Method according to one of Claims 1 to 19,
**characterized in that**
in particular when a respective predetermined diameter (D) of the partial material web rolls (4, 4A, 4B) is reached, the partial material webs (2) are cut simultaneously and are transferred to the respective new cores (3N).

24. Apparatus (1) for winding partial material webs (2) onto cores (3) to form partial material web rolls (4, 4A, 4B) which, in at least two winding position groups (A, B) offset axially from one another, rest in different circumferential positions (PA, PB) on a common central roll (5), in which apparatus, when a predetermined diameter (D) of the partial material web rolls (4, 4A, 4B) is reached, the partial material webs (2) are cut and transferred to new cores (3N), which are placed on the central roll (5), forming new nips (N2), in particular for carrying out a method according to at least one of the preceding claims,
**characterized**
**in that** at least one separating device (15, 18, 18.1, 18.2), preferably a transverse separating device, is arranged before the new nip (N2) in the running direction (L) of the partial material web (2) in order to form at least one transfer strip (21, 21.1, 21.2),
**in that** at least one discharge device (19) for introducing the at least one initial separating piece (16, 16.1, 16.2) between the at least one transfer strip (21, 21.1, 21.2) and the central roll (5) is arranged in such a way that the at least one initial separating piece (16, 16.1, 16.2) can be introduced substantially directly or indirectly between the transfer strip (21, 21.1, 21.2) and the guide head (28) guiding the new core (3N).

25. Apparatus (1) according to Claim 24,
**characterized in that**
the at least one discharge device (19) is arranged in such a way that the at least one initial separating piece (16, 16.1, 16.2) is initially applied to the underside of the partial material web (2) and can then be introduced between the partial material web (2) and the central roll (5) by means of the partial material web (2).

26. Apparatus (1) according to Claim 24,
**characterized in that**
the at least one discharge device (19) is arranged in such a way that the at least one initial separating piece (16, 16.1, 16.2) is initially applied with a temporary connection to the circumferential surface of the central roll (5) and can then be introduced between the partial material web (2) and the central roll (5) by means of the central roll (5).

27. Apparatus (1) according to one of Claims 24 to 26,
**characterized in that**
at the latest at the point (AP) at which the partial material web (2) runs off the new core (3N), the transfer strip (21, 21.1, 21.2) by the initial separating piece discharge device (19) for introducing at least one initial separating piece (16, 16.1, 16.2) between the at least one transfer strip (21, 21.1, 21.2) and the central roll (5) is arranged.

28. Apparatus (1) according to Claim 27,
**characterized in that**
at the latest at the point (AP) at which the partial material web (2) runs off the new core (3N), the transfer strip is severed substantially completely along a separation contour (23) predefined by the initial separating piece (16, 16.1, 16.2).

29. Apparatus (1) according to one of Claims 24 to 28,
**characterized in that**
the initial separating piece (16, 16.1, 16.2) has at least one adhesive region (26) in the region (16.A, 16.A1, 16.A2) not covered by the transfer strip.

30. Apparatus (1) according to one of Claims 24 to 29,
**characterized in that**
the initial separating piece (16, 16.1, 16.2) has at least one adhesive region (26) in the region (16.B) covered by the transfer strip.

31. Apparatus (1) according to one of Claims 24 to 30,
**characterized in that**
the initial separating piece (16, 16.1, 16.2) has at least one separation contour (23) in the region (23, 16.B) covered by the transfer strip.

32. Apparatus (1) according to Claim 31,
**characterized in that**
the separation contour (23) is formed neither in the running direction (L) nor transversely with respect to the running direction (L) of the partial material web (2).

33. Apparatus (1) according to one of Claims 24 to 32,
**characterized in that**
the initial separating piece (16, 16.1, 16.2) has a thickness (d) in the range from 0.5 to 0.05 mm, preferably in the range from 0.25 to 0.1 mm.

34. Apparatus (1) according to one of Claims 24 to 33,
**characterized in that**
the initial separating piece (16, 16.1, 16.2) is formed as a moulding which consists of a plastic, a metal, a textile material, a tear-resistant fibrous material, in particular paper, or of at least one material combination.

35. Apparatus (1) according to one of Claims 24 to 34,
**characterized in that**
the initial separating piece (16, 16.1, 16.2) is formed as part of a carrier (27).

36. Apparatus (1) according to one of Claims 24 to 35,
**characterized in that**
before being introduced between the transfer strip (21, 21.1, 21.2) and the central roll (5), the initial separating piece (16, 16.1, 16.2) is attached to at least one carrier (27) by means of a relatively easily detachable connection.

37. Apparatus (1) according to one of Claims 24 to 36,
**characterized in that**
the separating device (15, 18, 18.1, 18.2) is arranged in the region of the central roll (5).

38. Apparatus (1) according to one of Claims 24 to 37,
**characterized in that**
the separating device (15, 18, 18.1, 18.2) is arranged before the central roll (5) in the running direction (L) of the partial material web (2), in the region of a free running path.

39. Apparatus (1) according to one of Claims 24 to 38,
**characterized in that**
the separating device (15, 18, 18.1, 18.2) is arranged in the running direction (L) of the partial material web (2) in a region in which the partial material web (2) touches at least one roll mounted upstream of the central roll (5).

40. Apparatus (1) according to one of Claims 24 to 39,
**characterized in that**
the separating device (15, 18, 18.1, 18.2) is arranged on the upper side of the partial material web (2).

41. Apparatus (1) according to one of Claims 24 to 39,
**characterized in that**
the separating device (15, 18, 18.1, 18.2) is arranged on the underside of the partial material web (2).

42. Apparatus (1) according to one of Claims 24 to 41,
**characterized in that**
the separating device (15, 18, 18.1, 18.2) provided is a cutting element having a respective jet of high energy density, in particular a water jet cutting element or a laser beam cutting element.

43. Apparatus (1) according to one of the preceding Claims 24 to 42,
**characterized in that**
only one separating device (15, 18) is provided, and
**in that** this separating device (15, 18) can be applied in the edge region (R) in order to form a transfer strip (21, 21.1, 21.2) at a distance therefrom.

44. Apparatus (1) according to Claim 43,
**characterized in that**
the separating device (15, 18) can preferably be moved as far as the opposite edge of the web.

45. Apparatus (1) according to one of Claims 24 to 44,
**characterized in that**
two separating devices (18.1, 18.2) are provided, which can be applied in the region of the two edge regions (R1, R2) in order to form a respective transfer strip (21.1, 21.2) at a distance from the respective edge of the web.

46. Apparatus (1) according to Claim 45,
**characterized in that**
the two separating devices (18.1, 18.2) can preferably be moved as far as the centre of the web.

47. Apparatus (1) according to one of Claims 24 to 46,
**characterized in that**
the initial separating piece (16, 16.1, 16.2) forms the last device and/or the last element - seen in the running direction (L) of the partial material web (2) - for the separation and/or the transfer of the transfer strip (21, 21.1, 21.2) to the new core (3N).

48. Apparatus (1) according to one of Claims 24 to 47,
**characterized in that**
a plurality of separating devices (18, 18.1, 18.2), preferably transverse separating devices, are arranged before the new nips (N2) in the running direction (L) of the partial material webs (2) in order to form at least one transfer strip (21, 21.1, 21.2) in the respective partial material web (2), and
**in that** a plurality of discharge devices (19) are arranged to introduce at least one initial separating piece (16, 16.1, 16.2) between the at least one transfer strip of the respective partial material web (2) and the central roll (5).

## Revendications

1. Procédé pour enrouler des bandes partielles de matériau (2) sur des noyaux (3) pour former des rouleaux de bandes partielles de matériau (4, 4A, 4B) qui s'appliquent dans au moins deux groupes de positions de bobinage (A, B) de manière décalée axialement les uns par rapport aux autres dans des positions circonférentielles différentes (PA, PB) sur un cylindre central commun (5), dans lequel les bandes partielles de matériau (2), une fois atteint un diamètre prédéterminé (D) des rouleaux de bandes partielles de matériau (4, 4A, 4B), sont coupées et transférées sur des nouveaux noyaux (3N), qui sont appliqués sur le cylindre central (5) lors de la formation de nouveaux pincements (N2),
**caractérisé en ce que**
dans au moins une région de bord (R, R1, R2) de la bande partielle de matériau (2), au moins un ruban de transfert (21, 21.1, 21.2) est réalisé au moyen d'au moins un dispositif de séparation (15, 18, 18.1, 18.2) disposé avant le nouveau pincement (N2) dans la direction d'avance (L) de la bande partielle de matériau (2), de préférence un dispositif de séparation transversale,
**en ce qu'**au moins une pièce de séparation initiale (16, 16.1, 16.2) est introduite entre les rubans de transfert (21, 21.1, 21.2) et le cylindre central (5) au moyen d'au moins un dispositif de distribution (19) de telle sorte qu'une région (16A, 16.A1, 16.A2) de la pièce de séparation initiale (16, 16.1, 16.2) introduite ne soit pas recouverte par le ruban de transfert (21, 21.1, 21.2),
**en ce que** l'au moins une pièce de séparation initiale (16, 16.1, 16.2), après avoir atteint un nouveau pincement (N2) formé par le cylindre central (5) et le nouveau noyau (3N), est connectée au moins temporairement dans la région non recouverte (16A, 16.A1, 16.A2) à une tête de guidage (28) guidant le nouveau noyau (3N), et
**en ce qu'**au plus tard au point de sortie (AP) de la bande partielle de matériau (2) du nouveau noyau (3N), une séparation (20, 20.1, 20.2) de la bande partielle de matériau (2) par l'au moins une pièce de séparation initiale (16, 16.1, 16.2) est réalisée et/ou est rendue possible, de sorte qu'au moins un nouveau début de bande partielle de matériau (17, 17.1, 17.2), lié à la pièce de séparation initiale (16, 16.1, 16.2) et à la tête de guidage (28) guidant le nouveau noyau (3N) soit formé.

2. Procédé selon la revendication 1,
**caractérisé en ce**
**qu'**un ruban de transfert (21.1, 21.2) est à chaque fois produit dans les deux régions de bord (R1, R2) de la bande partielle de matériau (2).

3. Procédé selon la revendication 1 ou 2,
**caractérisé en ce que**
l'on utilise une pièce de séparation initiale (16, 16.1, 16.2) qui est pourvue, dans la région (16A, 16.A1, 16.A2) non recouverte par la bande partielle de matériau (2), de moyens (24, 24.1), avec lesquels au plus tard lorsque la pièce de séparation initiale (16, 16.1, 16.2) atteint le nouveau pincement (N2) formé par le cylindre central (5) et le nouveau noyau (3N), une connexion suffisamment fixe, au moins temporaire, est établie entre la pièce de séparation initiale (16, 16.1, 16.2) et la tête de guidage (28) guidant le nouveau noyau (3N).

4. Procédé selon la revendication 3,
**caractérisé en ce que**
l'on établit avec ces moyens (24, 24.1) une connexion adhésive, par vulcanisation, par fermeture à bandes agrippantes, par ventouses, par engagement par correspondance géométrique, par engagement par friction ou par soudage, ou une connexion magnétique ou électrostatique au nouveau noyau (3N).

5. Procédé selon l'une quelconque des revendications précédentes,
**caractérisé en ce que**
l'on utilise une pièce de séparation initiale (16, 16.1, 16.2) qui présente, dans la région (16.B) recouverte par la bande partielle de matériau (2), au moins une région adhésive (26), afin d'établir au moins une connexion temporaire entre la bande partielle de matériau (2) ou entre le nouveau début de bande partielle de matériau (17, 17.1, 17.2) et la pièce de séparation initiale (16, 16.1, 16.2).

6. Procédé selon l'une quelconque des revendications précédentes,
**caractérisé en ce que**
l'on utilise une pièce de séparation initiale (16, 16.1, 16.2) ayant une épaisseur (d) de l'ordre de 0,5 à 0,05 mm, de préférence de l'ordre de 0,25 à 0,1 mm.

7. Procédé selon l'une quelconque des revendications précédentes,
**caractérisé en ce que**
l'on utilise une pièce de séparation initiale (16, 16.1, 16.2) réalisée sous forme de pièce moulée, qui se compose d'un plastique, d'un métal, d'un matériau textile, d'un matériau fibreux résistant à la déchirure, notamment de papier, ou d'au moins une combinaison de matériaux.

8. Procédé selon l'une quelconque des revendications précédentes,
**caractérisé en ce que**
la pièce de séparation initiale (16, 16.1, 16.2) est réalisée sous forme de partie de préférence facilement détachable d'un support (27).

9. Procédé selon l'une quelconque des revendications 1 à 7,
**caractérisé en ce que**
la pièce de séparation initiale (16, 16.1, 16.2) est montée avant son introduction entre la bande partielle de matériau (2) et le cylindre central (5) au moyen d'une connexion relativement facilement détachable sur au moins un support (27).

10. Procédé selon la revendication 8 ou 9,
**caractérisé en ce que**
l'au moins un support (27), après avoir quitté le nouveau pincement (N2), n'est entraîné ni par le nouveau début de bande partielle de matériau (17, 17.1, 17.2), ni par le nouveau noyau (3N).

11. Procédé selon l'une quelconque des revendications précédentes,
**caractérisé en ce que**
la pièce de séparation initiale (16, 16.1, 16.2) est pourvue de moyens (24, 24.1) pour estamper, découper, perforer, ou gaufrer la bande partielle de matériau (2), avec lesquels au plus tard au point de sortie (AP) de la bande partielle de matériau (2) du nouveau noyau (3N), la bande partielle de matériau (2) est affaiblie, voire séparée, de telle sorte qu'au moins un nouveau début de bande partielle de matériau (17, 17.1, 17.2) soit formé de préférence de manière définie.

12. Procédé selon l'une quelconque des revendications précédentes,
**caractérisé en ce que**
la pièce de séparation initiale (16, 16.1, 16.2) est introduite au moyen d'au moins un dispositif de distribution (19) essentiellement directement entre la bande partielle de matériau (2) et le cylindre central (5).

13. Procédé selon la revendication 12,
**caractérisé en ce que**
la pièce de séparation initiale (16, 16.1, 16.2), au cas où le cylindre central (5) n'est pas entouré par la bande partielle de matériau (2), est introduite au moyen d'au moins un dispositif de distribution (19) essentiellement directement dans le nouveau pincement (N2).

14. Procédé selon l'une quelconque des revendications 1 à 11,
**caractérisé en ce que**
la pièce de séparation initiale (16, 16.1, 16.2) est introduite au moyen d'au moins un dispositif de distribution (19) indirectement entre la bande partielle de matériau (2) et le cylindre central (5).

15. Procédé selon la revendication 14,
**caractérisé en ce que**
la pièce de séparation initiale (16, 16.1, 16.2) est d'abord introduite du côté inférieur sur la bande partielle de matériau (2), puis est introduite au moyen de la bande partielle de matériau (2) entre la bande partielle de matériau (2) et le cylindre central (5).

16. Procédé selon la revendication 14,
**caractérisé en ce que**
la pièce de séparation initiale (16, 16.1, 16.2) est d'abord appliquée dans le cas d'une connexion temporaire sur la surface d'enveloppe du cylindre central (5), puis est introduite au moyen du cylindre central (5) entre la bande partielle de matériau (2) et le cylindre central (5).

17. Procédé selon la revendication 16,
**caractérisé en ce que**
la connexion temporaire est établie au moyen d'au moins une surface adhésive, au moyen de forces électro-statiques, au moyen de forces magnétiques, au moyen d'application de vide sur le cylindre central (5), au moyen d'une fermeture à bandes agrippantes ou au moyen d'au moins un accouplement à ventouses.

18. Procédé selon l'une quelconque des revendications précédentes,
**caractérisé en ce que**
le dernier dispositif et/ou le dernier élément - vus dans la direction d'avance (L) de la bande partielle de matériau (2) - pour la séparation et/ou pour le transfert du ruban de transfert (21, 21.1, 21.2) à un nouveau noyau (3N) est formé par la pièce de séparation initiale (16, 16.1, 16.2).

19. Procédé selon l'une quelconque des revendications précédentes,
**caractérisé en ce que**
la largeur de l'au moins un début de bande partielle de matériau (17, 17.1, 17.2) transféré sur le nouveau noyau (3N) est de préférence augmentée au moyen du dispositif de séparation (15, 18, 18.2) de telle sorte que l'ensemble de la bande partielle de matériau (2) soit transféré au nouveau noyau (3N).

20. Procédé selon l'une quelconque des revendications précédentes,
**caractérisé en ce que**
les bandes partielles de matériau (2), une fois atteint un diamètre prédéterminé respectif (D) des rouleaux de bandes partielles de matériau (4, 4A, 4B), sont coupées individuellement et sont transférées aux nouveaux noyaux respectifs (3N).

21. Procédé selon l'une quelconque des revendications 1 à 19,
**caractérisé en ce que**
les bandes partielles de matériau (2), en particulier une fois atteint un diamètre prédéterminé respectif (D) des rouleaux de bandes partielles de matériau (4, 4A, 4B), sont coupées les unes après les autres, de préférence depuis le côté d'entraînement jusqu'au côté de non-entraînement ou depuis le côté de non-entraînement jusqu'au côté d'entraînement, et sont transférées aux nouveaux noyaux respectifs (3N).

22. Procédé selon l'une quelconque des revendications 1 à 19,
**caractérisé en ce que**
les bandes partielles de matériau (2), en particulier une fois atteint un diamètre prédéterminé respectif (D) des rouleaux de bandes partielles de matériau (4, 4A, 4B), sont coupées par groupes, de préférence dans le groupe de positions de bobinage (A, B), et sont transférées aux nouveaux noyaux respectifs (3N).

23. Procédé selon l'une quelconque des revendications 1 à 19,
**caractérisé en ce que**
les bandes partielles de matériau (2), en particulier une fois atteint un diamètre prédéterminé respectif (D) des rouleaux de bandes partielles de matériau (4, 4A, 4B), sont coupées simultanément, et sont transférées aux nouveaux noyaux respectifs (3N).

24. Dispositif (1) pour enrouler des bandes partielles de matériau (2) sur des noyaux (3) pour former des rouleaux de bandes partielles de matériau (4, 4A, 4B) qui s'appliquent dans au moins deux groupes de positions de bobinage (A, B) de manière décalée axialement les uns par rapport aux autres dans des positions circonférentielles différentes (PA, PB) sur un cylindre central commun (5), dans lequel dispositif les bandes partielles de matériau (2), une fois atteint un diamètre prédéterminé (D) des rouleaux de bandes partielles de matériau (4, 4A, 4B), sont coupées et transférées sur des nouveaux noyaux (3N), qui sont appliqués sur le cylindre central (5) lors de la formation de nouveaux pincements (N2), en particulier pour la mise en oeuvre d'un procédé selon au moins l'une quelconque des revendications précédentes,
**caractérisé en ce**
**qu'**au moins un dispositif de séparation (15, 18, 18.1, 18.2), de préférence un dispositif de séparation transversale, est disposé avant le nouveau pincement (N2) dans la direction d'avance (L) de la bande partielle de matériau (2) pour réaliser au moins un ruban de transfert (21, 21.1, 21.2), et
en ce qu'au moins un dispositif de distribution (19) pour introduire l'au moins une pièce de séparation initiale (16, 16.1, 16.2) entre l'au moins un ruban de transfert (21, 21.1, 21.2) et le cylindre central (5) est disposé de telle sorte que l'au moins une pièce de séparation initiale (16, 16.1, 16.2) puisse être introduite essentiellement directement ou indirectement entre le ruban de transfert (21, 21.1, 21.2) et la tête de guidage (28) guidant le nouveau noyau (3N).

25. Dispositif (1) selon la revendication 24,
**caractérisé en ce que**
l'au moins un dispositif de distribution (19) est disposé de telle sorte que l'au moins une pièce de séparation initiale (16, 16.1, 16.2) soit d'abord appliquée du côté inférieur sur la bande partielle de matériau (2), et puisse ensuite être introduite au moyen de la bande partielle de matériau (2) entre la bande partielle de matériau (2) et le cylindre central (5).

26. Dispositif (1) selon la revendication 24,
**caractérisé en ce que**
l'au moins un dispositif de distribution (19) est disposé de telle sorte que l'au moins une pièce de séparation initiale (16, 16.1, 16.2) soit d'abord appliquée, en cas de connexion temporaire, sur la surface d'enveloppe du cylindre central (5), et puisse ensuite être introduite au moyen du cylindre central (5) entre la bande partielle de matériau (2) et le cylindre central (5).

27. Dispositif selon l'une quelconque des revendications 24 à 26,
**caractérisé en ce**
**qu'**au plus tard au point de sortie (AP) de la bande partielle de matériau (2) du nouveau noyau (3N), le ruban de transfert (21, 21.1, 21.2) par la pièce de séparation initiale dispositif de distribution (19) pour introduire au moins une pièce de séparation initiale (16, 16.1, 16.2) entre l'au moins un ruban de transfert (21, 21.1, 21.2) et le cylindre central (5) est disposé.

28. Dispositif (1) selon la revendication 27,
**caractérisé en ce**
**qu'**au plus tard au point de sortie (AP) de la bande partielle de matériau (2) du nouveau noyau (3N), le ruban de transfert est essentiellement complètement séparé le long d'un contour de séparation (23) prédéfini par la pièce de séparation initiale (16, 16.1, 16.2).

29. Dispositif (1) selon l'une quelconque des revendications 24 à 28,
**caractérisé en ce que**
la pièce de séparation initiale (16, 16.1, 16.2), dans la région (16.A, 16.A1, 16.A2) non recouverte par le ruban de transfert, présente au moins une région adhésive (26).

30. Dispositif (1) selon l'une quelconque des revendications 24 à 29,
**caractérisé en ce que**
la pièce de séparation initiale (16, 16.1, 16.2) présente, dans la région (16.B) recouverte par le ruban de transfert, au moins une région adhésive (26).

31. Dispositif (1) selon l'une quelconque des revendications 24 à 30,
**caractérisé en ce que**
la pièce de séparation initiale (16, 16.1, 16.2) présente, dans la région (23, 16.B) recouverte par le ruban de transfert, au moins un contour de séparation (23).

32. Dispositif (1) selon la revendication 31,
**caractérisé en ce que**
le contour de séparation (23) n'est réalisé ni dans la direction d'avance (L) ni transversalement à la direction d'avance (L) de la bande partielle de matériau (2).

33. Dispositif (1) selon l'une quelconque des revendications 24 à 32,
**caractérisé en ce que**
la pièce de séparation initiale (16, 16.1, 16.2) présente une épaisseur (d) de l'ordre de 0,5 à 0,05 mm, de préférence de l'ordre de 0,25 à 0,1 mm.

34. Dispositif (1) selon l'une quelconque des revendications 24 à 33,
**caractérisé en ce que**
la pièce de séparation initiale (16, 16.1, 16.2) est réalisée sous forme de pièce moulée, qui se compose d'un plastique, d'un métal, d'un matériau textile, d'un matériau fibreux résistant à la déchirure, notamment de papier, ou d'au moins une combinaison de matériaux.

35. Dispositif (1) selon l'une quelconque des revendications 24 à 34,
**caractérisé en ce que**
la pièce de séparation initiale (16, 16.1, 16.2) est réalisée sous forme d'une partie d'un support (27).

36. Dispositif (1) selon l'une quelconque des revendications 24 à 35,
**caractérisé en ce que**
la pièce de séparation initiale (16, 16.1, 16.2), avant l'introduction entre le ruban de transfert (21, 21.1, 21.2) et le cylindre central (5), est montée au moyen d'une connexion relativement facilement détachable sur au moins un support (27).

37. Dispositif (1) selon l'une quelconque des revendications 24 à 36,
**caractérisé en ce que**
le dispositif de séparation (15, 18, 18.1, 18.2) est disposé dans la région du cylindre central (5).

38. Dispositif (1) selon l'une quelconque des revendications 24 à 37,
**caractérisé en ce que**
le dispositif de séparation (15, 18, 18.1, 18.2) est disposé dans la direction d'avance (L) de la bande partielle de matériau (2), avant le cylindre central (5) dans la région d'un chemin d'avance libre.

39. Dispositif (1) selon l'une quelconque des revendications 24 à 38,
**caractérisé en ce que**
le dispositif de séparation (15, 18, 18.1, 18.2) est disposé, dans la direction d'avance (L) de la bande partielle de matériau (2), dans une région dans laquelle la bande partielle de matériau (2) est en contact avec au moins un cylindre placé avant le cylindre central (5).

40. Dispositif (1) selon l'une quelconque des revendications 24 à 39,
**caractérisé en ce que**
le dispositif de séparation (15, 18, 18.1, 18.2) est disposé du côté supérieur de la bande partielle de matériau (2).

41. Dispositif (1) selon l'une quelconque des revendications 24 à 39,
**caractérisé en ce que**
le dispositif de séparation (15, 18, 18.1, 18.2) est disposé du côté inférieur de la bande partielle de matériau (2).

42. Dispositif (1) selon l'une quelconque des revendications 24 à 41,
**caractérisé en ce que**
l'on prévoit comme dispositif de séparation (15, 18, 18.1, 18.2) un élément de coupe avec un faisceau respectif de haute densité d'énergie, notamment un élément de coupe à jet d'eau ou à faisceau laser.

43. Dispositif (1) selon l'une quelconque des revendications précédentes 24 à 42,
**caractérisé en ce que**
seulement un dispositif de séparation (15, 18) est prévu, et **en ce que** ce dispositif de séparation (15, 18) peut être placé dans la région de bord (R) pour former un ruban de transfert (21, 21.1, 21.2) à distance de celui-ci.

44. Dispositif (1) selon la revendication 43,
**caractérisé en ce que**
le dispositif de séparation (15, 18) peut être déplacé de préférence jusqu'au bord opposé de la bande.

45. Dispositif (1) selon l'une quelconque des revendications 24 à 44,
**caractérisé en ce que**
deux dispositifs de séparation (18.1, 18.2) sont prévus, lesquels peuvent être placés dans la région des deux régions de bord (R1, R2) pour former un ruban de transfert respectif (21.1, 21.2) à distance du bord respectif de la bande.

46. Dispositif (1) selon la revendication 45,
**caractérisé en ce que**
les deux dispositifs de séparation (18.1, 18.2) peuvent de préférence être déplacés jusqu'au milieu de la bande.

47. Dispositif (1) selon l'une quelconque des revendications 24 à 46,
**caractérisé en ce que**
la pièce de séparation initiale (16, 16.1, 16.2) forme le dernier dispositif et/ou le dernier élément - vus dans la direction d'avance (L) de la bande partielle de matériau (2) - pour la séparation et/ou le transfert du ruban de transfert (21, 21.1, 21.2) au nouveau noyau (3N).

48. Dispositif (1) selon l'une quelconque des revendications 24 à 47,
**caractérisé en ce que**
plusieurs dispositifs de séparation (18, 18.1, 18.2), de préférence des dispositifs de séparation transversale, sont disposés avant les nouveaux pincements (N2) dans la direction d'avance (L) des bandes partielles de matériau (2) pour réaliser au moins un ruban de transfert (21, 21.1, 21.2) dans la bande partielle de matériau respective (2), et **en ce que** plusieurs dispositifs de distribution (19) sont disposés pour introduire au moins une pièce de séparation initiale (16, 16.1, 16.2) entre l'au moins un ruban de transfert de la bande partielle de matériau respective (2) et le cylindre central (5).
